# EUROPÄISCHE PATENTANMELDUNG

(11) **EP 4 563 437 A1**
(43) Veröffentlichungstag der Anmeldung: **04.06.2025**
(21) Anmeldenummer: 24212567.2
(22) Anmeldetag: 13.11.2024
(51) Int. Cl.: B61L 3/12, B61L 25/02, B61L 27/40, B61L 1/16

(54) **DATENVERARBEITUNGSVORRICHTUNG FÜR EIN SCHIENENSYSTEM**

(30) Priorität: 30.11.2023 DE 102023133548
(71) Anmelder: Scheidt & Bachmann GmbH, 41238 Mönchengladbach (DE)
(72) Erfinder: Laumen, Dr.-Ing. Peter, 52525 Heinsberg (DE); Hamblock, Dipl.-Ing. Thomas, 41189 Mönchengladbach (DE); Priebe, Dr.-Ing. Andreas, 58089 Hagen (DE)
(74) Vertreter: Cohausz & Florack

(57) **Zusammenfassung**

Die Erfindung betrifft eine Datenverarbeitungsvorrichtung für ein Schienensystem, umfassend mindestens ein Empfangsmodul eingerichtet zum Empfangen eines ersten Zwischendetektionssignals von mindestens einer ersten zwischen einem Streckenabschnittstart und einem Streckenabschnittende eines definierten Streckenabschnitts angeordneten Balise bei einem Detektieren des die erste Balise überfahrenden Schienenfahrzeugs durch die erste Balise, mindestens ein Zeitbestimmungsmodul, zumindest eingerichtet zum Bestimmen eines ersten Zwischenzeitpunkts, an dem das Schienenfahrzeug die erste Balise passiert, basierend auf dem empfangenen ersten Zwischendetektionssignals, mindestens ein Abstandsbestimmungsmodul, zumindest eingerichtet zum Bestimmen eines ersten Zwischenabstands zwischen der ersten Balise und dem Streckenabschnittende, basierend auf dem empfangenen ersten Zwischendetektionssignals, mindestens ein Geschwindigkeitsprognosemodul, zumindest eingerichtet zum Prognostizieren mindestens einer ersten Zwischengeschwindigkeit des Schienenfahrzeugs zwischen der ersten Balise und dem Streckenabschnittende, mindestens ein Ausfahrtprognosemodul, eingerichtet zum Prognostizieren mindestens eines Ausfahrtzeitpunkts des Schienenfahrzeugs, an dem das Schienenfahrzeug voraussichtlich das Streckenabschnittende erreichen wird, zumindest basierend auf dem bestimmten ersten Zwischenzeitpunkt, dem bestimmten ersten Zwischenabstand und der bestimmten ersten Zwischengeschwindigkeit.

## Beschreibung

Die Erfindung betrifft eine Datenverarbeitungsvorrichtung für ein Schienensystem. Darüber hinaus betrifft die Erfindung ein Schienensystem, ein Verfahren und ein Computerprogramm.

Ein Schienensystem kann mindestens eine Schienenstrecke umfassen, insbesondere eine Vielzahl von Schienenstrecken. Eine Schienenstrecke eines Schienensystems für Schienenfahrzeuge (insbesondere Eisenbahnen) ist in der Regel in eine Vielzahl von aufeinanderfolgenden Streckenabschnitten unterteilt. So kann sich ein erster Streckenabschnitt an einen zweiten Streckenabschnitt anschließen (usw.).

Ein Einfahren eines Schienenfahrzeugs in einen definierten Streckenabschnitt wird im Stand der Technik durch einen Einfahrtdetektor in Form eines Achszählers detektiert, der an einem Streckenabschnittstart des definierten Streckenabschnitts angeordnet ist. Ein Ausfahren des Schienenfahrzeugs aus dem definierten Streckenabschnitt wird im Stand der Technik durch einen Ausfahrtdetektor in Form eines weiteren Achszählers detektiert, der an einem Streckenabschnittende des definierten Streckenabschnitts angeordnet ist. Der Zweck der genannten Detektoren ist die Überwachung des definierten Streckenabschnitts.

Jedem Achszähler kann ein Sensor (insbesondere als Radsensor bezeichnet) zugeordnet sein. Ein derartiger Sensor ist eingerichtet zum Zählen der Achsen eines einfahrenden bzw. ausfahrenden Schienenfahrzeugs, basierend auf den Detektionssignalen des jeweiligen Achszählers.

Ein Schienensystem kann insbesondere eine Datenverarbeitungsvorrichtung umfassen. Die genannten Sensoren eines definierten Streckenabschnitts können die jeweils gezählte Achsanzahl über ein (drahtloses und/oder drahtgebundenes) Kommunikationsnetz an die Datenverarbeitungsvorrichtung übertragen, beispielweise in Form eines Einfahrtdetektionssignals bzw. eines Ausfahrtdetektionssignals. Die Datenverarbeitungsvorrichtung umfasst ein (z.B. durch einen Prozessor der Datenverarbeitungsvorrichtung ausführbares) Vergleichsmodul. Das Vergleichsmodul kann eingerichtet sein zum Vergleichen der durch den Sensor des Einfahrtdetektors übertragenen Einfahrtachsanzahl mit der durch den Sensor des Ausfahrtdetektors übertragenen Ausfahrtachsanzahl.

Ein derartig überwachter bzw. definierter Streckenabschnitt (auch als Blockabschnitt bezeichnet) wird durch das Vergleichsmodul als "besetzt" gewertet, sobald mehr Achsen in den Streckenabschnitt bzw. Blockabschnitt eingezählt sind als ausgezählt, also die Einfahrtachsanzahl größer ist als die Ausfahrtachsanzahl. Ein zuvor "besetzter" Streckenabschnitt wird durch das Vergleichsmodul wieder als "frei" gemeldet, sobald die Zahl der ausgezählten Achsen identisch ist mit der Zahl der eingezählten Achsen, also die Einfahrtachsanzahl gleich der Ausfahrtachsanzahl ist.

Die Einfahrtdetektoren und Ausfahrtdetektoren werden im Stand der Technik zusätzlich zum Orten von Schienenfahrzeugen auf den Schienenstrecken in dem Schienensystem verwendet. Die Datenverarbeitungsvorrichtung des Schienensystems kann ein Empfangsmodul umfassen, eingerichtet zum Empfangen des beschriebenen Einfahrtdetektionssignals bzw. Ausfahrtdetektionssignals. Die Datenverarbeitungsvorrichtung kann zudem ein Ortsbestimmungsmodul und ein Zeitbestimmungsmodul umfassen.

Das Ortsbestimmungsmodul ist eingerichtet zum Bestimmen des Orts bzw. der Position des aussendenden Detektors, basierend auf dem Einfahrtdetektionssignal bzw. Ausfahrtdetektionssignal. Das Zeitbestimmungsmodul ist eingerichtet zum Bestimmen eines Einfahrtzeitpunkts bzw. Ausfahrtzeitpunkts, an dem das Schienenfahrzeug den entsprechenden Detektor passiert hat, basierend (ebenfalls) auf dem empfangenen Einfahrtdetektionssignal bzw. Ausfahrtdetektionssignal.

Darüber hinaus ist es aus dem Stand der Technik auch bekannt, einen Ausfahrzeitpunkt zu prognostizieren, an dem ein den definierten Streckenabschnitt eingefahrenes Schienenfahrzeug voraussichtlich das Streckenabschnittende des definierten Streckenabschnitts erreichen wird. Hierzu weist die Datenverarbeitungsvorrichtung ein Ausfahrtprognosemodul auf. Das Ausfahrtprognosemodul ist eingerichtet zum Prognostizieren des Ausfahrtzeitpunkts des Schienenfahrzeugs, basierend auf dem Einfahrtzeitpunkt, dem Abstand zwischen dem Einfahrtdetektor und dem Ausfahrtdetektor bzw. der Länge des definierten Streckenabschnitts und der zulässigen Höchstgeschwindigkeit des definierten Streckenabschnitts bzw. des zulässigen Höchstgeschwindigkeitsprofils des definierten Streckenabschnitts.

Es ist jedoch festgestellt worden, dass es zwischen dem unmittelbar nach dem Einfahren in den Schienenstreckenabschnitt prognostizierten Ausfahrtzeitpunkt eines Schienenfahrzeugs und dem tatsächlichen Ausfahrtzeitpunkt des Schienenfahrzeugs zu deutlichen Abweichungen kommen kann. Insbesondere kommt es immer wieder vor, dass das tatsächlich gefahrene Geschwindigkeitsprofil eines Schienenfahrzeugs nach unten von dem zulässigen Höchstgeschwindigkeitsprofil abweicht, so dass das Schienenfahrzeug den definierten Streckenabschnitt zu einem späteren als dem prognostizierten bzw. erwarteten Ausfahrtzeitpunkt verläsFormst. Diese Zeitdifferenz bzw. Verspätung ist im Stand der Technik erst zum tatsächlichen Zeitpunkt der Ausfahrt des Schienenfahrzeugs aus dem definierten Streckenabschnitt für die Datenverarbeitungsvorrichtung detektierbar.

Demnach kann im Stand der Technik auch erst dann ein Fahrgastinformationssystem aktualisiert werden. Zudem kann es zu weiteren Verzögerungen im Betriebsablauf kommen. So kommt es im Stand der Technik aufgrund einer beschriebenen nicht erkannten Verspätung eines Schienenfahrzeugs dazu, dass ein weiterer (dem definierten Streckenabschnitt nachfolgenden) Streckenabschnitt bzw. eine (dem definierten Streckenabschnitt nachfolgende) Fahrstraße unnötig früh für dieses Schienenfahrzeug eingestellt bzw. freigegeben wird, so dass dieser weitere Streckenabschnitt in dieser Zeit nicht für weitere Schienenfahrzeuge nutzbar ist, obwohl sich die Ausfahrt des Schienenfahrzeugs aus dem definierten Streckenabschnitt tatsächlich verzögert.

Eine Abweichung zwischen dem prognostizierten Ausfahrtzeitpunkt eines Schienenfahrzeugs und des tatsächlichen Ausfahrtzeitpunkts kann insbesondere dann sehr hoch sein, wenn es sich bei dem Streckenabschnitt um einen langen Streckenabschnitt handelt. So kommen in der Praxis von Schienensystemen Streckenabschnitte mit einer Länge von bis zu 100 km und mehr vor.

Daher liegt der Erfindung die Aufgabe zugrunde, eine Möglichkeit zu schaffen, bei einem Schienensystem, insbesondere mit langen Streckenabschnitten, die Nachteile des Stands der Technik zumindest zu reduzieren und insbesondere die Verzögerungen im Betriebsablauf zu verringern.

Die Aufgabe wird gemäß einem ersten Aspekt der Erfindung gelöst durch eine Datenverarbeitungsvorrichtung nach Anspruch 1 für ein Schienensystem. Die Datenverarbeitungsvorrichtung umfasst mindestens ein Empfangsmodul. Das Empfangsmodul ist eingerichtet zum Empfangen eines ersten Zwischendetektionssignals von mindestens einer zwischen einem Streckenabschnittstart und einem Streckenabschnittende eines definierten Streckenabschnitts angeordneten ersten Balise bei einem Detektieren eines die erste Balise überfahrenden Schienenfahrzeugs durch die erste Balise. Die Datenverarbeitungsvorrichtung umfasst mindestens ein Zeitbestimmungsmodul. Das Zeitbestimmungsmodul ist zumindest eingerichtet zum Bestimmen eines ersten Zwischenzeitpunkts, an dem das Schienenfahrzeug die erste Balise passiert, basierend auf dem empfangenen ersten Zwischendetektionssignals. Die Datenverarbeitungsvorrichtung umfasst mindestens ein Geschwindigkeitsprognosemodul. Das Geschwindigkeitsprognosemodul ist zumindest eingerichtet zum Prognostizieren mindestens einer ersten Zwischengeschwindigkeit des Schienenfahrzeugs zwischen der ersten Balise und dem Streckenabschnittende.

Die Datenverarbeitungsvorrichtung umfasst mindestens ein Abstandsbestimmungsmodul. Das Abstandsbestimmungsmodul ist zumindest eingerichtet zum Bestimmen eines ersten Zwischenabstands zwischen der ersten Balise und dem Streckenabschnittende, insbesondere basierend auf dem empfangenen ersten Zwischendetektionssignal. Die Datenverarbeitungsvorrichtung umfasst mindestens ein Ausfahrtprognosemodul. Das Ausfahrtprognosemodul ist eingerichtet zum Prognostizieren mindestens eines Ausfahrtzeitpunkts des Schienenfahrzeugs, an dem das Schienenfahrzeug voraussichtlich das Streckenabschnittende erreichen wird, zumindest basierend auf dem bestimmten ersten Zwischenzeitpunkt, dem bestimmten ersten Zwischenabstand und der bestimmten ersten Zwischengeschwindigkeit.

Indem im Gegensatz zum Stand der Technik erfindungsgemäß eine Möglichkeit bereitgestellt wird, ein Schienenfahrzeug auch zwischen einem Streckenabschnittstart und einem Streckenabschnittende eines definierten Streckenabschnitts zu orten und, basierend auf diesem bestimmten Zwischenort bzw. dieser bestimmten Zwischenposition, den Ausfahrtzeitpunkt des Schienenfahrzeugs mit einer höheren Genauigkeit zu prognostizieren, werden bei einem Schienensystem die Nachteile des Stands der Technik zumindest reduziert und insbesondere die Verzögerungen im Betriebsablauf verringert. Zudem kann ein Fahrgastinformationssystem mit einer höheren Genauigkeit betrieben werden.

Insbesondere ist erkannt worden, dass eine (z.B. ohnehin) zwischen dem Streckenabschnittstart und dem Streckenabschnittende eines definierten Streckenabschnitts angeordnete und insbesondere im Gleisbett verlegte Balise nicht nur zum Übertragen mindestens eines Informationsdatums an ein Schienenfahrzeug verwendet werden kann, sondern zudem zum Orten des Schienenfahrzeugs in dem definierten Streckenabschnitt.

Die Datenverarbeitungsvorrichtung dient der Verwendung in einem Schienensystem für Schienenfahrzeuge. Ein Schienensystem umfasst insbesondere eine Vielzahl von Gleisen zum Führen von Schienenfahrzeugen. Ein Schienensystem kann mindestens einen (definierten) Streckenabschnitt umfassen, insbesondere eine Vielzahl von Streckenabschnitten. Insbesondere kann eine Schienenstrecke eines Schienensystems für Schienenfahrzeuge in eine Vielzahl von aufeinanderfolgenden Streckenabschnitten unterteilt sein.

Ein (definierter) Streckenabschnitt weist (in eine erste Fahrtrichtung gesehen) einen Streckenabschnittstart und ein Streckenabschnittsende auf. Es versteht sich, dass in die entgegengesetzte Fahrtrichtung gesehen das genannte Streckenabschnittsende als Streckenabschnittstart fungiert und der genannte Streckenabschnittstart als Streckenabschnittsende fungiert. Ein Streckenabschnittstart (in die erste Fahrtrichtung gesehen) eines definierten Streckenabschnitts kann durch einen Einfahrtdetektor definiert sein. Ein Streckenabschnittende (in die erste Fahrtrichtung gesehen) eines definierten Streckenabschnitts kann durch einen Ausfahrtdetektor definiert sein. Es versteht sich, dass in die entgegengesetzte Fahrtrichtung gesehen der genannte Ausfahrtdetektor als Einfahrtdetektor fungiert und der genannte Einfahrtdetektor als Ausfahrtdetektor fungiert.

Ein definierter Streckenabschnitt zeichnet sich vorliegend insbesondere dadurch aus, dass dieser nur durch ein einzelnes Schienenfahrzeug in zulässiger Weise befahrbar ist. Dies meint insbesondere, dass nach einem Einfahren eines ersten Schienenfahrzeugs an dem Streckenabschnittstart ein weiteres Schienenfahrzeug erst dann einfahren darf, wenn das erste Schienenfahrzeug aus dem Streckenabschnittende des definierten Streckenabschnitts ausgefahren ist. Dies kann insbesondere mittels des mindestens einen Einfahrtdetektors und des mindestens einen Ausfahrtdetektors überwacht werden.

Wie beschrieben, kann ein Einfahren eines Schienenfahrzeugs in einen definierten Streckenabschnitt durch einen Einfahrtdetektor, insbesondere umfassend einen Achszähler, detektiert werden, der an dem Streckenabschnittstart des definierten Streckenabschnitts angeordnet ist. Ein Ausfahren des Schienenfahrzeugs aus dem definierten Streckenabschnitt kann durch einen Ausfahrtdetektor, insbesondere umfassend einen weiteren Achszähler, detektiert werden, der an dem Streckenabschnittende des definierten Streckenabschnitts angeordnet ist. Insbesondere jedem Achszähler kann ein Sensor (insbesondere als Radsensor bezeichnet) zugeordnet sein. Ein derartiger Sensor eines jeweiligen Detektors kann eingerichtet sein zum Zählen der Achsen eines einfahrenden bzw. ausfahrenden Schienenfahrzeugs, basierend auf den Detektionssignalen des jeweiligen Achszählers.

Die genannten Sensoren eines Streckenabschnitts können die jeweils gezählte Achsanzahl über ein (drahtloses und/oder drahtgebundenes) Kommunikationsnetz an die Datenverarbeitungsvorrichtung übertragen, beispielweise in Form eines Einfahrtdetektionssignals bzw. eines Ausfahrtdetektionssignals. Die Datenverarbeitungsvorrichtung kann ein (z.B. durch einen Prozessor der Datenverarbeitungsvorrichtung ausführbares) Vergleichsmodul umfassen. Das Vergleichsmodul kann eingerichtet sein zum Vergleichen der durch den Sensor des Einfahrtdetektors übertragenen Einfahrtachsanzahl mit der durch den Sensor des Ausfahrtdetektors übertragenen Ausfahrtachsanzahl.

Ein derartig überwachter bzw. definierter Streckenabschnitt (auch als Blockabschnitt bezeichnet) wird insbesondere durch das Vergleichsmodul als besetzt gewertet, sobald mehr Achsen in den Streckenabschnitt bzw. Blockabschnitt eingezählt sind als ausgezählt, also die Einfahrtachsanzahl größer ist als die Ausfahrtachsanzahl. Ein zuvor "besetzter" Streckenabschnitt wird durch das Vergleichsmodul insbesondere als "frei" gemeldet, sobald die Zahl der ausgezählten Achsen identisch ist mit der Zahl der eingezählten Achsen, also die Einfahrtachsanzahl gleich der Ausfahrtachsanzahl ist.

Erfindungsgemäß ist mindestens eine erste Balise zwischen dem Streckenabschnittstart und dem Streckenabschnittende des definierten Streckenabschnitts des Schienensystems angeordnet bzw. verlegt. Insbesondere kann die erste Balise ohnehin zwischen dem Streckenabschnittstart und dem Streckenabschnittende angeordnet sein.

Eine Balise ist insbesondere eine technische Einrichtung, die in einem Eisenbahngleis eines (definierten) Streckenabschnitts installiert ist. Insbesondere kann eine Balise eingerichtet sein zum drahtlosen bzw. kontaktlosen Übertragen mindestens eines Informationsdatums an ein an der ersten Balise vorbeifahrendes Schienenfahrzeug. Beispielsweise kann als Informationsdatum eine bahnbetriebliche Information in der Balise gespeichert sein. Dieses Informationsdatum kann mittels eines sogenannten Balisentelegramms kontaktlos an Schienenfahrzeuge übertragen werden, die die Balise überfahren.

Ein Schienenfahrzeug weist mindestens eine (geeignete) Antenne auf. Insbesondere kann ein (jeweiliges) Schienenfahrzeug als Antenne über ein sogenanntes Balise Transmission Module (BTM) verfügen, eingerichtet zum Empfangen eines durch eine Balise ausgesendeten Balisentelegramms.

Bei einem (balisenbasierten) Schienensystem kann zwischen zumindest zwei unterschiedlichen Arten von Balisen unterschieden werden: Festdaten-Balisen und Transparentdaten-Balisen.

Unter einer Festdaten-Balise (auch statische Balise genannt) ist eine Balise mit unverändertem Dateninhalt zu verstehen. Der unveränderliche Dateninhalt bzw. das unveränderliche Informationsdatum ist in der Festdaten-Balise gespeichert. Zum Auslesen des Dateninhalts kann die Festdaten-Balise insbesondere durch das Schienenfahrzeug bzw. durch das an dem Schienenfahrzeug angeordnete Balisenlesegerät (insbesondere das BTM) induktiv, also berührungslos über eine Luftschnittstelle, mit Energie versorgt werden. Die Funktionsweise einer Festdaten-Balise ähnelt insbesondere der Funktionsweise einer kontaktlosen Transponderkarte bzw. eines Transponders. Die Festdaten-Balise besitzt standardmäßig keine eigene Stromversorgung, sondern kann durch das BTM mit Energie versorgt werden. Vorzugsweise kann eine Anbindung einer derartigen Balise an ein (drahtloses und/oder drahtgebundenes) Kommunikationsnetz erfolgen, insbesondere mit dem Zweck, den Zustand der Balise zu überwachen. An das Kommunikationsnetz kann ebenfalls die Datenverarbeitungsvorrichtung angeschlossen sein.

Als Dateninhalt einer derartigen (ersten) Balise kann beispielsweise der Abstand zur nächsten (zweiten) Balise gespeichert sein. Ein Schienenfahrzeug, das diese Informationen von der Balise erhält, wird insbesondere einen Nothalt einleiten, wenn es nicht innerhalb des erhaltenen Abstands (ggf. mit einer bestimmten Toleranz) die nächste Balise detektiert. Beispielhafte und nicht abschließende weitere Daten einer Festdaten-Balise können Ortsangaben, Angaben zur Streckenbeschaffenheit/- ausrüstung des nachfolgenden Streckenabschnitts und Geschwindigkeitssollwerte und/oder -grenzwerte sein.

Unter einer Transparentdaten-Balise ist insbesondere eine Balise mit einem veränderlichen Dateninhalt bzw. mindestens einem veränderlichen Informationsdatum zu verstehen. Mit anderen Worten ist eine derartige Balise eingerichtet, variable Informationsdaten, beispielsweise veränderliche Betriebssituationen (z.B. Angaben zur aktuellen Streckenbeschaffenheit des nachfolgenden Streckenabschnitts bzw. Schienenstrecke und/oder aktuelle Geschwindigkeitssollwerte und/oder -grenzwerte), an das Schienenfahrzeug auszusenden. Um variable Informationsdaten zu erhalten, ist eine Transparentdaten-Balise standardmäßig mit einem (drahtlosen und/oder drahtgebundenen) Kommunikationsnetz verbunden. Wie beschrieben, kann an das Kommunikationsnetz ebenfalls die Datenverarbeitungsvorrichtung angeschlossen sein.

Der veränderliche Dateninhalt kann in Form eines Balisentelegramms von einer (schienennahen) Balisensteuervorrichtung (auch als balise control unit (BCU) bezeichnet) an die Balise übertragen werden. Die Balisensteuervorrichtung wiederum kann den Dateninhalt in Form eines Signalbegriffs von einer (entfernt angeordneten) Datenquelle erhalten. Beispielsweise kann der Signalbegriff von der Datenverarbeitungsvorrichtung eines (elektronischen) Stellwerks über das Kommunikationsnetz (z.B. CAN-Bus-Netzwerk) an die Balisensteuervorrichtung übertragen werden. Hierdurch können der Balise veränderliche und insbesondere stets aktuelle Informationsdaten übermittelt werden, um diese an die Schienenfahrzeuge zu übertragen, die die Balise passieren.

Die Energieversorgung einer Transparentdaten-Balise kann kabelgebunden erfolgen. Insbesondere kann über ein Kabel eine Sinusspannung (z.B. 22V, 8,82 kHz) von der Balisensteuervorrichtung übertragen werden. Diese Sinusspannung wird vorzugsweise gleichzeitig als Trägersignal für die Daten verwendet, die an die Balise übertragen werden sollen. Insbesondere kann auf die Sinusspannung ein manchestercodiertes Datensignal (z.B. 16 V mit 564,48 kbit/s) aufaddiert bzw. aufmoduliert sein. Mit anderen Worten kann die Balisensteuervorrichtung die Balise mit Energie (Sinussignal) und Daten (Manchester-Signal) versorgen.

Die Antenne des Schienenfahrzeugs kann insbesondere zum kontaktlosen Auslesen einer Balise eingerichtet sein, vorzugsweise zum induktiven Auslesen. Die Antenne des Schienenfahrzeugs kann insbesondere an einem Triebfahrzeug des Schienenfahrzeugs befestigt sein, insbesondere an einer Unterseite des Triebfahrzeugs, welche dem Gleisbett zugewandt ist.

Eine sogenannte Eurobalise stellt eine spezielle Ausprägung einer Balise dar. Technisch handelt es sich bei einer Eurobalise insbesondere um einen induktiv gekoppelten Transponder, der, zwischen den Schienen eines Gleises bzw. im Gleisbett eines definierten Streckenabschnitts montiert, beim Überfahrenwerden von einem Schienenfahrzeug energetisiert wird (sogenanntes Tele-powering) und insbesondere eine Nachricht (sogenanntes Telegramm) an dieses Schienenfahrzeug daraufhin sendet. Ihr Gegenstück an dem Schienenfahrzeug ist insbesondere das BTM. Eine Rückmeldung über den korrekten Empfang der (fehlergesicherten) Nachricht ist insbesondere nicht vorhanden.

Die erfindungsgemäße Datenverarbeitungsvorrichtung kann insbesondere mindestens einen Prozessor (und mindestens ein geeignetes Speichermittel) umfassen, eingerichtet zum Steuern und/oder Ausführen der genannten Module der Datenverarbeitungsvorrichtung.

Das mindestens eine Empfangsmodul der Datenverarbeitungsvorrichtung ist eingerichtet zum Empfangen eines Zwischendetektionssignals. Das Zwischendetektionssignal zeigt zumindest ein Überfahren einer ersten Balise durch ein Schienenfahrzeug an.

Insbesondere ist erkannt worden, dass ein Überfahren einer Balise durch ein Schienenfahrzeug durch ein Detektieren einer Änderung der Impedanz der Balise erfasst werden kann. Insbesondere unmittelbar bei einem Erfassen einer Änderung der Impedanz einer (ersten) Balise kann ein (erstes) Zwischendetektionssignal generiert und vorzugsweise unverzögert an die Datenverarbeitungsvorrichtung übertragen werden. Beispielsweise kann die Balise das Zwischendetektionssignal generieren und/oder eine Balisensteuerungsvorrichtung, insbesondere des Schienensystems, die mit der mindestens einen Balise über das (drahtlose und/oder drahtgebundene) Kommunikationsnetz verbunden ist.

Vorzugsweise kann die Balisensteuervorrichtung eingerichtet sein zum Detektieren einer Anregung der mindestens einen Balise. Besonders bevorzugt kann die Balisensteuervorrichtung eingerichtet sein zum Detektieren einer Anregung der ersten Balise durch die Antenne eines Schienenfahrzeugs durch Detektieren einer Änderung der Impedanz des Balisenanschlusses der ersten Balise an der Balisensteuervorrichtung. Insbesondere kann die Balisensteuervorrichtung die Impedanz an dem Balisenanschluss, also dem Anschluss, an dem das Kommunikationsnetz zwischen Balisensteuervorrichtung und der ersten Balise angeschlossen ist, (kontinuierlich) überwachen. Wird eine Änderung der Impedanz erfasst, kann eine Anregung detektiert und damit insbesondere die Anwesenheit eines Schienenfahrzeugs an der Balise erfasst werden. Insbesondere kann eine induktive Anregung der ersten Balise die Impedanz des Balisenanschlusses hin zur Balisensteuervorrichtung senken bzw. reduzieren.

Ein Erfassen einer Änderung (insbesondere die genannte Senkung) der Impedanz kann ein Vergleichen mit einem (vorgegebenen) Impedanzkriterium (z.B. ein Grenzwert) umfassen. In einfacher Weise kann eine Anregung der ersten Balise detektiert und in Form eines Zwischendetektionssignals an die Datenverarbeitungsvorrichtung gemeldet werden.

Das Zwischendetektionssignal kann als Dateninhalt zumindest eine (ggf. auch inhärente) Information enthalten, dass ein Überfahren der Balise durch ein Schienenfahrzeug detektiert wurde. Vorzugsweise zusätzlich kann das Zwischendetektionssignal als Dateninhalt eine (eindeutige) Kennung der Balise und/oder eine Ortsangabe der Balise und/oder ein Detektionszeitangabe enthalten. Eine eindeutige Kennung der Balise, die das Überfahren detektiert hat, kann insbesondere die Balise schienensystemweit eindeutig identifizieren. Eine Ortsangabe (z.B. Streckenabschnitt und Abstand zu dem Streckenabschnittstart und/oder -ende, geographische Koordinaten und/ oder eine Streckenkilometerangabe) dieser Balise kann die Position der Balise in dem Schienensystem eindeutig angeben. Eine Detektionszeitangabe, insbesondere in Form eines Zeitstempels, kann insbesondere den Zeitpunkt der Detektion, also den Zeitpunkt, an dem die Balise das Überfahren der Balise durch das Schienenfahrzeug erfasst hat, angeben (und/oder den Aussendezeitpunkt des Zwischendetektionssignals).

Ein (durch den Prozessor der Datenverarbeitungsvorrichtung steuerbares und/oder ausführbares) Zeitbestimmungsmodul ist eingerichtet zum Bestimmen eines ersten Zwischenzeitpunkts, an dem das Schienenfahrzeug die erste Balise passiert (hat), basierend auf dem empfangenen ersten Zwischendetektionssignal. Wenn das erste Zwischendetektionssignal als Dateninhalt eine Detektionszeitangabe enthält, kann das Zeitbestimmungsmodul die Detektionszeitangabe extrahieren und insbesondere als ersten Zwischenzeitpunkt bestimmen. Bei weiteren Varianten der Erfindung kann (wenn z.B. das Zwischendetektionssignal keine Detektionszeitangabe enthält) als Zwischenzeitpunkt der Empfangszeitpunkt des Zwischendetektionssignals bestimmt werden, insbesondere unter der Annahme, dass eine Detektion eines Überfahrens der Balise durch die Balise (und/oder die Balisensteuervorrichtung) (zumindest nahezu) in Echtzeit gemeldet wird.

Ein (durch den Prozessor der Datenverarbeitungsvorrichtung steuerbares und/oder ausführbares) Geschwindigkeitsprognosemodul ist eingerichtet zum Prognostizieren mindestens einer ersten Zwischengeschwindigkeit des Schienenfahrzeugs zwischen der ersten Balise und dem Streckenabschnittende.

Ein (durch den Prozessor der Datenverarbeitungsvorrichtung steuerbares und/oder ausführbares) Abstandsbestimmungsmodul ist eingerichtet zum Bestimmen eines ersten Zwischenabstands zwischen der ersten Balise und dem Streckenabschnittende, insbesondere basierend auf dem empfangenen ersten Zwischendetektionssignal. Wenn das Zwischendetektionssignal als Dateninhalt eine Ortsangabe enthält, kann das Abstandsbestimmungsmodul den Abstand bestimmen, basierend auf der durch das Abstandsbestimmungsmodul extrahierte Ortsangabe.

Das Einfahrtdetektionssignal, das Ausfahrtdetektionssignal umd/oder das Zwischendetektionssignal können aus physikalischen Sensorgrößen umfassen bzw. gebildet sein, wie z.B. einer Frequenzänderung eines Schwingkreises oder einer Impedanzsenkung, die durch Überfahren eines Detektors bzw. einer Balisen durch ein Schienenfahrzeug verursacht wird. Das Zuordnen eines von der erfindungsmäßen Datenverarbeitungsvorrichtung empfangenen Einfahrtdetektionssignals, Ausfahrtdetektionssignals bzw. Zwischendetektionssignals zu einem signalgebenden Sensor kann beispielsweise über unterschiedliche, den Sensoren zugeordnete Steckplätze für entsprechende Signaldrähte im Empfangsmodul der Datenverarbeitungsvorrichtung erfolgen. Weiter kann jedem von der Datenverarbeitungsvorrichtung empfangenen Einfahrtdetektionssignal, Ausfahrtdetektionssignal bzw. Zwischendetektionssignal in einem Zeitbestimmungsmodul ein Zeitstempel zugeordnet werden, der dem Zeitpunkt entspricht, an dem das jeweilige Signal vom Empfangsmodul der erfindungsgemäßen Datenverarbeitungsvorrichtung empfangen wurde.

Insbesondere alternativ können das Einfahrtdetektionssignal, das Ausfahrtdetektionssignal sowie das Zwischendetektionssignal digitale Signale sein, insbesondere dann, wenn die physikalischen Sensorsignale zunächst in digitalen Kontrolleinheiten weiterverarbeitet werden und als digitale Signale an das Empfangsmodul der erfindungsgemäßen Datenverarbeitungsvorrichtung weitergeleitet werden. Solche digitalen Signale können als Dateninhalt eine (eindeutige) Kennung des Einfahrtdetektors, des Ausfahrtdetektors bzw. der Balise und/oder eine Ortsangabe Kennung des Einfahrtdetektors, des Ausfahrtdetektors bzw. der Balise und/oder ein Detektionszeitangabe enthalten.

Vorzugsweise kann die Datenverarbeitungsvorrichtung eine bereits erwähnte Positionsdatenbank umfassen. In einer Positionsdatenbank können die jeweiligen (Schienensystem-)Positionen der mindestens einen (ersten) Balise und/oder des mindestens einen Einfahrtdetektors und/oder des mindestens einen Ausfahrtdetektors gespeichert sein, jeweils zusammen mit einer (eindeutigen) Kennung der jeweiligen Balise, des jeweiligen Einfahrtdetektors und/oder des jeweiligen Ausfahrtdetektors. Wenn das Zwischendetektionssignal als Dateninhalt eine eindeutige Kennung enthält, kann das Abstandsbestimmungsmodul den Abstand basierend auf den in der Positionsdatenbank enthaltenen Positionsdaten bestimmen.

Ein (durch den Prozessor der Datenverarbeitungsvorrichtung steuerbares und/oder ausführbares) Ausfahrtprognosemodul ist eingerichtet zum Prognostizieren mindestens eines Ausfahrtzeitpunkts des Schienenfahrzeugs, an dem das Schienenfahrzeug voraussichtlich das Streckenabschnittende erreichen wird, zumindest basierend auf dem bestimmten ersten Zwischenzeitpunkt, dem bestimmten ersten Zwischenabstand und der bestimmten ersten Zwischengeschwindigkeit. Beispielsweise kann das Ausfahrtprognosemodul den prognostizierten Ausfahrtzeitpunkt t_{Ap} gemäß der Formal a) berechnen: ${t}_{Ap} = {t}_{Z 1} + {A}_{Z 1} {/v}_{Z 1}$

Hierbei ist t_{Z1} der bestimmte Zwischenzeitpunkt, A_{Z1} der bestimmte erste Zwischenabstand und v_{Z1} die bestimmte erste Zwischengeschwindigkeit. Die Genauigkeit des prognostizierten Ausfahrtzeitpunkt wird verbessert.

Gemäß einer ersten Ausführungsform der erfindungsgemäßen Datenverarbeitungsvorrichtung kann das Geschwindigkeitsprognosemodul eingerichtet sein zum Prognostizieren der mindestens einen ersten Zwischengeschwindigkeit des Schienenfahrzeugs als ein zwischen der ersten Balise und dem Streckenabschnittsende zulässiges Höchstgeschwindigkeitsprofils des Schienenfahrzeugs . Das zulässige Höchstgeschwindigkeitsprofil, also insbesondere mindestens eine auf dem ersten Zwischenabstand zulässige Höchstgeschwindigkeit, die von einem Schienenfahrzeug nicht überschritten und insbesondere im Optimalfall gefahren werden sollte, kann bereitgestellt werden, beispielsweise durch das Stellwerk der Datenverarbeitungsvorrichtung.

Das Ausfahrtprognosemodul kann eingerichtet sein zum Prognostizieren des mindestens einen Ausfahrtzeitpunkts, zumindest basierend auf dem bestimmten ersten Zwischenzeitpunkt, dem bestimmten ersten Zwischenabstand und des bestimmten zulässigen Höchstgeschwindigkeitsprofils v_{zul_Pro}, wie beispielsweise in Formel b) dargestellt:${t}_{Ap} = {t}_{Z 1} + {A}_{Z 1} {/v}_{zul_Pro}$

In einfacher Weise kann eine genauere Vorhersage des voraussichtlichen Ausfahrzeitpunkts des Schienenfahrzeugs vorgenommen werden.

Gemäß einer bevorzugten Ausführungsform der erfindungsgemäßen Datenverarbeitungsvorrichtung kann das Empfangsmodul eingerichtet sein zum Empfangen eines Einfahrtdetektionssignals von einem an dem Streckenabschnittstart des definierten Streckenabschnitts angeordneten Einfahrtdetektor bei einem Detektieren eines den Einfahrtdetektor überfahrenden bzw. vorbeifahrenden Schienenfahrzeugs durch den Einfahrtdetektor. Wie bereits beschrieben wurde, kann ein Einfahrtdetektor durch mindestens einen Achszähler und einen Radsensor gebildet sein. Bei Varianten der Erfindung können auch andere Einfahrtdetektoren verwendet werden.

Das durch den Einfahrtdetektor (insbesondere unverzögert bei Detektion eines vorbeifahrenden Schienenfahrzeugs) ausgesendete Einfahrtdetektionssignal kann als Dateninhalt zumindest eine (ggf. auch inhärente) Information enthalten, dass ein Überfahren bzw. Vorbeifahren des Einfahrtdetektor durch ein Schienenfahrzeug durch den Einfahrtdetektor detektiert wurde. Vorzugsweise zusätzlich kann das Einfahrtdetektionssignal als Dateninhalt eine (eindeutige) Kennung des Einfahrtdetektors und/oder eine Ortsangabe des Einfahrtdetektors und/oder ein Detektionszeitangabe enthalten. Eine eindeutige Kennung des Einfahrtdetektors kann insbesondere den Einfahrtdetektor schienensystemweit eindeutig identifizieren, der insbesondere ein Vorbeifahren eines Schienenfahrzeugs detektiert hat. Eine Ortsangabe (z.B. Streckenabschnitt, geographische Koordinaten, Streckenkilometerangabe) des Einfahrtdetektors kann die Position des Einfahrtdetektors in dem Schienensystem eindeutig angeben. Eine Detektionszeitangabe, insbesondere in Form eines Zeitstempels, kann insbesondere den Zeitpunkt angeben, an dem der Einfahrtdetektor das Überfahren des Einfahrtdetektors durch das Schienenfahrzeug detektiert. Alternativ oder zusätzlich kann die Detektionszeitangabe den Aussendezeitpunkt des Einfahrtdetektionssignals angeben.

Das Abstandsbestimmungsmodul kann eingerichtet sein zum Bestimmen eines zweiten Zwischenabstands zwischen der ersten Balise und dem Streckenabschnittstart, insbesondere basierend auf dem empfangenen Einfahrtdetektionssignal. Beispielsweise kann der zweite Zwischenabstand anhand einer Ortsangabe des Einfahrtdetektors des Einfahrtdetektionssignals (und anhand der Ortsangabe der Balise des Zwischendetektionssignals) bestimmt werden. Alternativ oder zusätzlich kann eine zuvor beschriebene Positionsdatenbank bereitgestellt werden. Wenn das Einfahrtdetektionssignal als Dateninhalt eine Kennung des Einfahrtdetektors (und das Zwischendetektionssignal als Dateninhalt eine Kennung der Balise) enthält, kann der Abstand insbesondere anhand der in der Positionsdatenbank zu diesen Kennungen gespeicherten Orts- bzw. Positionsinformationen bestimmt werden.

Das Zeitbestimmungsmodul kann eingerichtet sein zum Bestimmen eines Einfahrtzeitpunkts, an dem das Schienenfahrzeug den Einfahrtdetektor passiert, basierend auf dem empfangenen Einfahrtdetektionssignal. Wenn das Einfahrtdetektionssignal als Dateninhalt eine Detektionszeitangabe enthält, kann das Zeitbestimmungsmodul die Detektionszeitangabe extrahieren und insbesondere als Einfahrtzeitpunkt bestimmen. Bei Varianten der Erfindung kann (wenn z.B. das Einfahrtdetektionssignal keine Detektionszeitangabe enthält) als Einfahrtzeitpunkt der Empfangszeitpunkt des Einfahrtdetektionssignals bestimmt werden, insbesondere unter der Annahme, dass eine Detektion eines Überfahrens des Einfahrtdetektors durch ein Schienenfahrzeug durch den Einfahrtdetektor (zumindest nahezu) in Echtzeit gemeldet wird.

Ein (durch den Prozessor der Datenverarbeitungsvorrichtung steuerbares und/oder ausführbares) Geschwindigkeitsbestimmungsmodul kann eingerichtet sein zum Bestimmen, insbesondere Berechnen, einer zweiten (durchschnittlichen) Zwischengeschwindigkeit des Schienenfahrzeugs zwischen dem Streckenabschnittstart (bzw. dem Einfahrtdetektor) und der ersten Balise, basierend auf dem bestimmten Einfahrtzeitpunkt, dem bestimmten zweiten Zwischenabstand und dem ersten Zwischenzeitpunkt.

Insbesondere kann (unmittelbar bzw. unverzögert) bei einem Empfangen des ersten Zwischendetektionssignals von der ersten Balise durch das Empfangsmodul das Geschwindigkeitsbestimmungsmodul die zweite Zwischengeschwindigkeit bestimmen, also die Geschwindigkeit, die das Schienenfahrzeug tatsächlich zwischen dem Streckenabschnittstart und der ersten Balise gefahren ist. Wie bereits beschrieben wurde, kann diese insbesondere von der auf diesem Teilstück zulässigen Höchstgeschwindigkeit bzw. dem zulässigen Höchstgeschwindigkeitsprofil (nach unten) abweichen. Insbesondere kann durch ein Feststellen einer entsprechenden Abweichung der tatsächliche Ausfahrtzeitpunkt eines Schienenfahrzeugs vor einem tatsächlichen Erreichen des Streckenabschnittsende genauer geschätzt werden.

Gemäß einer bevorzugten Ausführungsform der erfindungsgemäßen Datenverarbeitungsvorrichtung kann das Geschwindigkeitsprognosemodul eingerichtet sein zum Prognostizieren der mindestens einen ersten Zwischengeschwindigkeit des Schienenfahrzeugs als zweite Zwischengeschwindigkeit des Schienenfahrzeugs . Mit anderen Worten, als Zwischengeschwindigkeit zwischen der ersten Balise und dem Streckenabschnittsende wird insbesondere die (durchschnittliche) Geschwindigkeit angenommen, die das Schienenfahrzeug (zuvor) zwischen dem Streckenabschnittstart und der ersten Balise gefahren ist. Diese Geschwindigkeit wird insbesondere zu einem Zeitpunkt unmittelbar nach einer Detektion des Überfahrens der ersten Balise bzw. des Empfangens des ersten Zwischensignals als wahrscheinliche Geschwindigkeit für das restliche Teilstück des definierten Streckenabschnitts angenommen.

Das Ausfahrtprognosemodul kann eingerichtet sein zum Prognostizieren des mindestens einen Ausfahrtzeitpunkts, zumindest basierend auf dem bestimmten ersten Zwischenzeitpunkt, dem bestimmten ersten Zwischenabstand und der bestimmten zweiten Zwischengeschwindigkeit v_{Z2}, wie beispielhaft in Formel c) dargestellt: ${t}_{Ap} = {t}_{Z 1} + {A}_{Z 1} / {v}_{Z 2}$

Besonders bevorzugt können mindestens zwei Ausfahrtzeitpunkte t_{Ap1} und t_{Ap2} durch das Ausfahrtprognosemodul prognostiziert werden, wobei beispielsweise ein erster Ausfahrzeitpunkt tapi nach Formel b) und ein zweiter Ausfahrzeitpunkt tapz nach Formel c) prognostiziert werden kann. Hierdurch ist es insbesondere möglich, einen Ausfahrtzeitpunktbereich mit insbesondere einer hohen Genauigkeit zu prognostizieren.

Gemäß einer weiteren bevorzugten Ausführungsform der erfindungsgemäßen Datenverarbeitungsvorrichtung kann das Geschwindigkeitsprognosemodul eingerichtet sein zum Prognostizieren der mindestens einen ersten Zwischengeschwindigkeit des Schienenfahrzeugs als eine erste gemittelte Zwischengeschwindigkeit, basierend auf dem bestimmten zulässigen Höchstgeschwindigkeitsprofil des Schienenfahrzeugs und der bestimmten zweiten Zwischengeschwindigkeit. Das Ausfahrtprognosemodul kann eingerichtet sein zum Prognostizieren des mindestens einen Ausfahrtzeitpunkts, zumindest basierend auf dem bestimmten ersten Zwischenzeitpunkt, dem bestimmten ersten Zwischenabstand und der bestimmten ersten gemittelten Zwischengeschwindigkeit v_{gZ1}, wie beispielhaft in Formel d) dargestellt: ${t}_{Ap} = {t}_{Z 1} + {A}_{Z 1} / {v}_{gZ 1}$

Besonders bevorzugt können mindestens drei Ausfahrtzeitpunkte tapi, t_{Ap2} und t_{Ap3} durch das Ausfahrtprognosemodul prognostiziert werden, wobei beispielsweise ein erster Ausfahrzeitpunkt tapi nach Formel b), ein zweiter Ausfahrzeitpunkt tapz nach Formel c) und ein dritter Ausfahrzeitpunkt t_{Ap3} nach Formel d) bestimmt werden kann. Hierdurch ist es insbesondere möglich, einen Ausfahrtzeitpunktbereich mit insbesondere einer hohen Genauigkeit zu prognostizieren. Es versteht sich, dass bei Varianten der Erfindung auch nur der genannte erste und der genannte dritte Ausfahrtzeitpunkt oder der genannte zweite Ausfahrtzeitpunkt und der genannte dritte Ausfahrtzeitpunkt bestimmt werden können.

Gemäß einer weiteren bevorzugten Ausführungsform der erfindungsgemäßen Datenverarbeitungsvorrichtung kann das Empfangsmodul eingerichtet sein zum Empfangen eines weiteren ersten Zwischendetektionssignals von zumindest einer zwischen dem Streckenabschnittstart und dem Streckenabschnittende des definierten Streckenabschnitts und benachbart zu der ersten Balise angeordneten weiteren ersten Balise bei einem Detektieren des die weitere erste Balise überfahrenden Schienenfahrzeugs durch die weitere erste Balise.

Insbesondere können zwei (oder mehr) (unmittelbar) benachbart zueinander verlegte erste Balisen eine erste Balisengruppe bilden. Die erste Balise kann zu der weiteren ersten Balise unmittelbar benachbart angeordnet sein, also mit einem Abstand von kleiner als 2 m, vorzugsweise kleiner als 1 m. Es versteht sich, dass eine Balisengruppe auch drei oder mehr Balisen umfassen kann, die jeweils entsprechend (unmittelbar) benachbart zueinander angeordnet sein können. Das Anordnen von zwei Balisen in Form einer Balisengruppe ermöglicht ein Bestimmen der Fahrtrichtung des überfahrenden Schienenfahrzeugs. Ferner kann eine Balise nur eine begrenzte Datenmenge übermitteln. Wenn diese Datenmenge nicht ausreicht, um eine gewünschte Information, beispielsweise bei komplexer Betriebslage, zu übermitteln, können vorzugsweise mehrere Balisen hintereinander installiert und zu einer Balisengruppe zusammengefasst werden. Jede Balise einer entsprechenden Balisengruppe kann einen Teil des Balisentelegramms übermitteln, so dass die Balisengruppe das gesamte Balisentelegramm an das Schienenfahrzeug übermitteln kann.

Es ist insbesondere erkannt worden, dass zumindest zwei erste und benachbart zueinander angeordnete Balisen ferner zum Bestimmen der (beim Überfahren vorhandenen) Geschwindigkeit des die ersten Balisen überfahrenden Schienenfahrzeug verwendet werden können. Das Zeitbestimmungsmodul kann eingerichtet sein zum Bestimmen eines weiteren ersten Zwischenzeitpunkts, an dem das Schienenfahrzeug die weitere erste Balise passiert (hat), basierend auf dem Zeitpunkt des empfangenen weiteren ersten Zwischendetektionssignals und auf dem Abstand zwischen der ersten und der weiteren ersten Balise. Das weitere erste Zwischendetektionssignal kann als Dateninhalt eine (inhärente) Information über das Überfahren der weiteren ersten Balise, eine Kennung der weiteren ersten Balise und/oder eine Ortsangabe der weiteren ersten Balise und/oder eine Detektionszeitangabe enthalten (in analoger Weise zu dem ersten Zwischendetektionssignal).

Das Abstandsbestimmungsmodul kann eingerichtet sein zum Bestimmen eines Balisenabstands zwischen der ersten Balise und der weiteren ersten Balise, insbesondere basierend auf dem empfangenen weiteren ersten Zwischendetektionssignal und insbesondere in analoger Weise zu dem Bestimmen des ersten Zwischenabstands zwischen der ersten Balise und dem Streckenabschnittsende.

Das Geschwindigkeitsbestimmungsmodul kann eingerichtet sein zum Bestimmen einer Balisengeschwindigkeit des Schienenfahrzeugs zwischen der ersten Balise und der weiteren ersten Balise, basierend auf dem bestimmten Balisenabstand, dem bestimmten ersten Zwischenzeitpunkt und dem bestimmten weiteren ersten Zwischenzeitpunkt. Die Balisengeschwindigkeit des Schienenfahrzeugs ist insbesondere die Geschwindigkeit des Schienenfahrezeugs beim bzw. während des Überfahren/s der ersten Balisengruppe, umfassend zumindest die erste Balise und die weitere erste Balise. Indem die Balisengeschwindigkeit bestimmt wird, kann der Ausfahrtzeitpunkt noch exakter prognostiziert werden.

Gemäß einer weiteren bevorzugten Ausführungsform der erfindungsgemäßen Datenverarbeitungsvorrichtung kann das Geschwindigkeitsprognosemodul eingerichtet sein zum Prognostizieren der mindestens einen ersten Zwischengeschwindigkeit des Schienenfahrzeugs als die bestimmte Balisengeschwindigkeit.

Das Ausfahrtprognosemodul kann eingerichtet sein zum Prognostizieren des mindestens einen Ausfahrtzeitpunkts, zumindest basierend auf dem bestimmten ersten Zwischenzeitpunkt, dem bestimmten ersten Zwischenabstand und der bestimmten (ersten) Balisengeschwindigkeit v_{B1}, wie beispielhaft in Formel e) dargestellt: ${t}_{Ap} = {t}_{Z 1} + {A}_{Z 1} / {v}_{B 1}$

Wie bereits beschrieben wurde, können zwei oder mehr Ausfahrtzeitpunkte prognostiziert werden, wobei beispielsweise einer dieser Ausfahrtzeitpunkte gemäß der Formel e) bestimmt werden kann.

Gemäß einer weiteren Ausführungsform der erfindungsgemäßen Datenverarbeitungsvorrichtung kann das Geschwindigkeitsprognosemodul eingerichtet sein zum Prognostizieren der mindestens einen ersten Zwischengeschwindigkeit des Schienenfahrzeugs als eine zweite gemittelte Geschwindigkeit, basierend auf der bestimmten Balisengeschwindigkeit und der bestimmten zweiten Geschwindigkeit. Das Ausfahrtprognosemodul kann eingerichtet sein zum Prognostizieren des mindestens einen Ausfahrtzeitpunkts, zumindest basierend auf dem bestimmten ersten Zwischenzeitpunkt, dem bestimmten ersten Zwischenabstand und der bestimmten zweiten gemittelten Geschwindigkeit v_{gZ2}, wie beispielhaft in Formel f) dargestellt: ${t}_{Ap} = {t}_{Z 1} + {A}_{Z 1} / {v}_{gZ 2}$

Wie bereits beschrieben wurde, können zwei oder mehr Ausfahrtzeitpunkte prognostiziert werden, wobei beispielsweise einer dieser Ausfahrtzeitpunkte gemäß der Formel f) bestimmt werden kann.

Gemäß einer weiteren Ausführungsform der erfindungsgemäßen Datenverarbeitungsvorrichtung kann das Geschwindigkeitsprognosemodul eingerichtet sein zum Prognostizieren der mindestens einen ersten Zwischengeschwindigkeit des Schienenfahrzeugs als eine dritte gemittelte Geschwindigkeit, basierend auf der bestimmten Balisengeschwindigkeit und dem bestimmten zulässigen Höchstgeschwindigkeitsprofil des Schienenfahrzeugs zwischen der ersten Balise und dem Streckenabschnittsende. Das Ausfahrtprognosemodul kann eingerichtet sein zum Prognostizieren des mindestens einen Ausfahrtzeitpunkts, zumindest basierend auf dem bestimmten ersten Zwischenzeitpunkt, dem bestimmten ersten Zwischenabstand und der bestimmten dritten gemittelten Geschwindigkeit v_{gZ3}, wie beispielhaft in Formel g) dargestellt: ${t}_{Ap} = {t}_{Z 1} + {A}_{Z 1} / {v}_{gZ 3}$

Wie bereits beschrieben wurde, können zwei oder mehr Ausfahrtzeitpunkte prognostiziert werden, wobei beispielsweise einer dieser Ausfahrtzeitpunkte gemäß der Formel g) bestimmt werden kann.

Gemäß einer weiteren Ausführungsform der erfindungsgemäßen Datenverarbeitungsvorrichtung kann das Empfangsmodul eingerichtet sein zum Empfangen eines zweiten Zwischendetektionssignals von zumindest einer zwischen der ersten Balise und dem Streckenabschnittende des definierten Streckenabschnitts angeordneten zweiten Balise bei einem Detektieren des die zweite Balise überfahrenden Schienenfahrzeugs durch die zweite Balise. Die zweite Balise kann insbesondere beabstandet (z.B. mit einem Abstand zumindest größer als 100 m, vorzugsweise größer als 1000 m) zu der ersten Balise (bzw. der ersten Balisengruppe) angeordnet sein und insbesondere kein Teil der ersten Balisengruppe sein.

Das zweite Zwischendetektionssignal kann als Dateninhalt eine (inhärente) Information über das Überfahren der zweiten Balise durch ein Schienenfahrzeug, eine Kennung der zweiten Balise, eine Ortsangabe der zweiten Balise und/oder eine Detektionszeitangabe enthalten (insbesondere in analoger Weise zu dem beschrieben ersten Zwischendetektionssignal).

Das Zeitbestimmungsmodul kann eingerichtet sein zum Bestimmen eines zweiten Zwischenzeitpunkts, an dem das Schienenfahrzeug die zweite Balise passiert, basierend auf dem empfangenen zweiten Zwischendetektionssignal. Wenn das zweite Zwischendetektionssignal als Dateninhalt eine Detektionszeitangabe enthält, kann das Zeitbestimmungsmodul die Detektionszeitangabe extrahieren und insbesondere als zweiten Zwischenzeitpunkt bestimmen. Bei Varianten der Erfindung kann (wenn z.B. das zweite Zwischendetektionssignal keine Detektionszeitangabe enthält) als zweiter Zwischenzeitpunkt der Empfangszeitpunkt des Zwischendetektionssignals bestimmt werden, insbesondere unter der Annahme, dass eine Detektion eines Überfahrens der zweiten Balise durch die zweite Balise (in Echtzeit) gemeldet wird.

Zudem kann das Geschwindigkeitsprognosemodul eingerichtet sein zum Prognostizieren mindestens einer dritten Zwischengeschwindigkeit des Schienenfahrzeugs zwischen der zweiten Balise und dem Streckenabschnittende. Das Abstandsbestimmungsmodul kann eingerichtet sein zum Bestimmen eines zweiten Zwischenabstands zwischen der zweiten Balise und dem Streckenabschnittende, basierend auf dem empfangenen zweiten Zwischendetektionssignal. Beispielsweise kann der zweite Zwischenabstand anhand einer Ortsangabe der zweiten Balise des zweiten Zwischendetektionssignals bestimmt werden. Alternativ oder zusätzlich kann eine zuvor beschriebene Positionsdatenbank bereitgestellt werden. Wenn das zweite Zwischendetektionssignal als Dateninhalt eine Kennung der zweiten Balise enthält, kann der zweite Zwischenabstand insbesondere anhand der in der Positionsdatenbank gespeicherten Informationen bestimmt werden (wie bereits beschrieben wurde).

Das Ausfahrtprognosemodul kann eingerichtet sein zum Prognostizieren des mindestens einen (aktualisierten) Ausfahrtzeitpunkts, zumindest basierend auf dem bestimmten zweiten Zwischenzeitpunkt, dem bestimmten zweiten Zwischenabstand A_{Z2} und der bestimmten dritten Zwischengeschwindigkeit vzs, beispielsweise entsprechend der Formel h): ${t}_{akt _ p} = {t}_{Z 2} + {A}_{Z 2} / {v}_{Z 3}$

Mit anderen Worten, bei Vorhandensein einer zweiten Balise kann insbesondere mindestens ein aktualisierter Ausfahrtzeitpunkt bestimmt werden. Dies kann vorzugsweise unverzüglich bei einer Detektion eines Überfahrens der zweiten Balise durch das Schienenfahrzeug durch die Datenverarbeitungsvorrichtung durchgeführt werden, also insbesondere unmittelbar nach einem Empfangen des zweiten Zwischendetektionssignals.

Insbesondere kann mindestens ein aktualisierter Ausfahrtzeitpunkt in analoger Weise anhand einer der Formeln b) bis g) bestimmt werden, vorzugsweise mindestens zwei aktualisierte Ausfahrtzeitpunkte.

Darüber hinaus kann gemäß einer weiteren bevorzugten Ausführungsform eine gemittelte vierte Zwischengeschwindigkeit bestimmt werden, basierend auf der bestimmten ersten Zwischengeschwindigkeit und der bestimmten dritten Zwischengeschwindigkeit und/oder dem zulässigen Höchstgeschwindigkeitsprofil zwischen der zweiten Balise und dem Streckenabschnittende. Das Ausfahrtprognosemodul kann eingerichtet sein zum Prognostizieren des mindestens einen Ausfahrtzeitpunkts, zumindest basierend auf dem bestimmten zweiten Zwischenzeitpunkt, dem bestimmten zweiten Zwischenabstand und der bestimmten vierten gemittelten Geschwindigkeit v_{gZ4}, wie beispielhaft in Formel k) dargestellt: ${t}_{Ap} = {t}_{Z 1} + {A}_{Z 1} / {v}_{gZ 4}$

Insbesondere kann (unmittelbar) bei einem Empfangen des zweiten Zwischendetektionssignals von der zweiten Balise durch das Empfangsmodul das Geschwindigkeitsbestimmungsmodul die dritte Zwischengeschwindigkeit bestimmen, also die Geschwindigkeit, die das Schienenfahrzeug tatsächlich zwischen der ersten Balise und der zweiten Balise gefahren ist. Wie bereits beschrieben wurde, kann diese insbesondere von der auf diesem Teilstück zulässigen Höchstgeschwindigkeit bzw. dem zulässigen Höchstgeschwindigkeitsprofil (nach unten) abweichen. Insbesondere kann durch ein Feststellen einer entsprechenden Abweichung zum Zeitpunkt des Überfahrens der zweiten Balise durch das Schienenfahrzeug der tatsächliche Ausfahrtzeitpunkt noch genauer geschätzt werden.

Ferner kann auch eine zweite Balisengruppe, umfassend eine erste zweite Balise und mindestens eine weitere zweite Balise, vorgesehen sein, insbesondere analog zu der ersten Balisengruppe. Mit anderen Worten, es kann eine zweite Balisengeschwindigkeit bestimmt werden, insbesondere in analoger Weise zur ersten Balisengeschwindigkeit. Wie bereits beschrieben wurde, kann ein aktualisierter Ausfahrtzeitpunkt bestimmt werden, basierend auf der zweiten Balisengeschwindigkeit.

Insbesondere versteht es sich, dass weitere Balisen (mindestens eine dritte Balise, mindestens eine vierte Balise usw.) vorgesehen und in zuvor beschriebener Weise verwendet werden können. Insbesondere kann unmittelbar nach einem Detektieren eines Überfahrens einer (jeweiligen) weiteren Balise des definierten Streckenabschnitts jeweils mindestens ein aktualisierter Ausfahrtzeitpunkt durch die Datenverarbeitungsvorrichtung prognostiziert werden.

Gemäß einer weiteren bevorzugten Ausführungsform der erfindungsgemäßen Datenverarbeitungsvorrichtung kann die Datenverarbeitungsvorrichtung mindestens ein (durch den Prozessor der Datenverarbeitungsvorrichtung steuerbares und/oder ausführbares) Ausgabemodul umfassen. Das Ausgabemodul kann eingerichtet sein zum Ausgeben des mindestens einen prognostizierten Ausfahrtzeitpunkts, insbesondere einer Mehrzahl von prognostizierten Ausfahrtzeitpunkten. Insbesondere kann das Ausgabemodul unmittelbar nach einem jeweiligen Bestimmen eines (aktualisierten) Ausfahrtzeitpunkts diesen (unverzögert) ausgeben.

Das Ausgabemodul kann mindestens eine Nutzerschnittstelle sein bzw. umfassen, wie eine graphische Anzeige und/oder akustische Anzeige, eingerichtet zum graphischen bzw. akustischen Anzeigen des mindestens einen (aktualisierten) Ausfahrtzeitpunkts. Alternativ oder zusätzlich kann das mindestens eine Ausgabemodul ein Sender bzw. ein Kommunikationsmodul sein, eingerichtet zum Aussenden des mindestens einen (aktualisierten) Ausfahrtzeitpunkts an eine weitere Vorrichtung, wie eine weitere Datenverarbeitungsvorrichtung eines weiteren Stellwerks. Indem der mindestens eine (aktualisierte) Ausfahrtzeitpunkt (möglichst unmittelbar) ausgegeben wird, können, insbesondere bei Detektion einer Abweichung zwischen dem bei der Einfahrt in den Streckenabschnitt prognostizierten Ausfahrtzeitpunkt und dem nun prognostizierten (aktualisierten) Ausfahrtzeitpunkt, zeitnah und insbesondere vor dem tatsächlichen Erreichen des Streckenabschnittende Maßnahmen ergriffen werden.

Gemäß einer weiteren bevorzugten Ausführungsform der erfindungsgemäßen Datenverarbeitungsvorrichtung kann die Datenverarbeitungsvorrichtung mindestens ein (durch den Prozessor der Datenverarbeitungsvorrichtung steuerbares und/oder ausführbares) Änderungsmodul umfassen. Das Änderungsmodul kann eingerichtet sein zum Ändern einer Fahrteinstellung eines weiteren Streckenabschnitts des Schienensystems, basierend auf dem mindestens einen prognostizierten (aktualisierten) Ausfahrtzeitpunkt. Beispielsweise kann aufgrund des bei der Einfahrt eines ersten Schienenfahrzeugs in den Streckenabschnitt prognostizierten Ausfahrtzeitpunkts (auch als ursprünglicher Ausfahrtzeitpunkt bezeichnet) ein Einfahren in einen (in Fahrtrichtung) nachfolgenden weiteren Streckenabschnitt für ein weiteres Schienenfahrzeug gesperrt bzw. blockiert sein. Aufgrund eines prognostizierten (aktualisierten) Ausfahrtzeitpunkts, der beispielsweise von dem ursprünglichen Ausfahrtzeitpunkt nach später abweicht, kann das Änderungsmodul die (bisherige) Fahrteinstellung für den weiteren Streckenabschnitt für das weitere Schienenfahrzeug ändern und insbesondere freigeben. Hierdurch kann erreicht werden, dass das weitere Schienenfahrzeug nicht unnötiger Weise aufgrund des (nicht korrekten) ursprünglichen Ausfahrtzeitpunkts warten muss. Verzögerungen im Betriebsablauf können signifikant reduziert werden.

Gemäß einer weiteren bevorzugten Ausführungsform der erfindungsgemäßen Datenverarbeitungsvorrichtung kann die Datenverarbeitungsvorrichtung mindestens ein (durch den Prozessor der Datenverarbeitungsvorrichtung steuerbares und/oder ausführbares) Aktualisierungsmodul umfassen. Das Aktualisierungsmodul kann eingerichtet sein zum Aktualisieren eines Fahrgastinformationssystems des Schienensystems, basierend auf dem mindestens einen prognostizierten Ausfahrtzeitpunkt.

Ein weiterer Aspekt der Erfindung ist ein Schienensystem. Das Schienensystem umfasst eine zuvor beschriebene Datenverarbeitungsvorrichtung. Das Schienensystem umfasst mindestens eine erste zwischen einem Streckenabschnittstart und einem Streckenabschnittende eines definierten Streckenabschnitts angeordneten ersten Balise. Die erste Balise ist eingerichtet zumindest zum Bewirken eines Aussendens eines ersten Zwischendetektionssignals bei einem Detektieren des eine erste Balise überfahrenden Schienenfahrzeugs durch die erste Balise.

Vorzugsweise kann das Schienensystem weitere Balisen umfassen, wie mindestens eine weitere erste Balise bzw. eine erste Balisengruppe, eine zweite Balise etc., wie bereits beschrieben wurde. Darüber hinaus kann das Schienensystem mindestens eine erste Balisensteuervorrichtung umfassen, die der ersten Balise zugeordnet ist. Auch hier versteht es sich, dass das Schienensystem weitere Balisensteuervorrichtungen umfassen kann. Darüber hinaus kann das Schienensystem zumindest einen an dem Streckenabschnittstart angeordneten Einfahrtdetektor (insbesondere einen Achszähler mit Radsensor) und insbesondere einen an dem Streckenabschnittende angeordneten Ausfahrtdetektor (insbesondere einen Achszähler mit Radsensor) umfassen. Ferner kann das Schienensystem den mindestens einen Streckenabschnitt umfassen, vorzugweise eine Vielzahl von Streckenabschnitten mindestens einer Schienenstrecke.

Gemäß einer bevorzugten Ausführungsform des erfindungsgemäßen Schienensystem kann das Schienensystem mindestens ein Stellwerk umfassen. Das Stellwerk kann vorzugsweise die zuvor beschriebene Datenverarbeitungsvorrichtung umfassen bzw. bilden.

Ein noch weiterer Aspekt der Erfindung ist ein Verfahren, insbesondere ein computerimplementiertes Verfahren. Das Verfahren umfasst:
- Empfangen, durch mindestens ein Empfangsmodul einer Datenverarbeitungsvorrichtung, eines ersten Zwischendetektionssignals von mindestens einer zwischen einem Streckenabschnittstart und einem Streckenabschnittende eines definierten Streckenabschnitts angeordneten ersten Balise bei einem Detektieren des die erste Balise überfahrenden Schienenfahrzeugs durch die erste Balise,
- Bestimmen, durch mindestens ein Zeitbestimmungsmodul der Datenverarbeitungsvorrichtung, eines ersten Zwischenzeitpunkts, an dem das Schienenfahrzeug die erste Balise passiert, basierend auf dem empfangenen ersten Zwischendetektionssignal,
- Bestimmen, durch mindestens ein Abstandsbestimmungsmodul der Datenverarbeitungsvorrichtung, eines ersten Zwischenabstands zwischen der ersten Balise und dem Streckenabschnittende, basierend auf dem empfangenen ersten Zwischendetektionssignal,
- Prognostizieren, durch mindestens ein Geschwindigkeitsprognosemodul der Datenverarbeitungsvorrichtung, mindestens einer ersten Zwischengeschwindigkeit des Schienenfahrzeugs zwischen der ersten Balise und dem Streckenabschnittende,
- Prognostizieren, durch mindestens ein Ausfahrtprognosemodul der Datenverarbeitungsvorrichtung, eines Ausfahrtzeitpunkts des Schienenfahrzeugs, an dem das Schienenfahrzeug voraussichtlich das Streckenabschnittende erreichen wird, zumindest basierend auf dem bestimmten ersten Zwischenzeitpunkt, dem bestimmten ersten Zwischenabstand und der bestimmten ersten Zwischengeschwindigkeit.

Das Verfahren kann vorzugsweise durch eine zuvor beschriebene Datenverarbeitungsvorrichtung durchgeführt bzw. unter zumindest teilweiser Steuerung einer zuvor beschriebenen Datenverarbeitungsvorrichtung ausgeführt werden, insbesondere in einem zuvor beschriebenen Schienensystem.

Ein weiterer Aspekt der Erfindung ist ein Computerprogramm, umfassend Befehle, die bei der Ausführung des Computerprogramms durch mindestens einen Prozessor einer (zuvor beschriebene) Datenverarbeitungsvorrichtung diesen veranlassen, das zuvor beschriebene Verfahren auszuführen und/oder zu steuern.

Das Computerprogramm, insbesondere die Instruktionen bzw. Programmanweisungen, können in einem Computerprogrammprodukt gespeichert sein, insbesondere einem Speichermittel in Form eines Programmspeichers. Zum Beispiel ist ein Programmspeicher ein nicht-flüchtiger Speicher wie ein Flash-Speicher, ein Magnetspeicher, ein EEPROM-Speicher (elektrisch löschbarer programmierbarer Nur-Lese-Speicher) und/oder ein optischer Speicher.

Zusätzlich kann eine Datenverarbeitungsvorrichtung einen Hauptspeicher aufweisen, zum Beispiel einen flüchtigen oder nicht-flüchtigen Speicher, insbesondere einen Speicher mit wahlfreiem-Zugriff (RAM), wie ein statischer RAM-Speicher (SRAM), ein dynamischer RAM-Speicher (DRAM), ein ferroelektrischer RAM-Speicher (FeRAM) und/oder ein magnetischer RAM-Speicher (MRAM). Der mindestens eine Prozessor der Datenverarbeitungsvorrichtung kann beispielsweise Zwischenergebnisse oder Ähnliches in dem Hauptspeicher speichern.

Die zuvor beschriebenen Module sind vorzugsweise zumindest teilweise Softwareelemente (z.B. ausführbarer Code) und können von einem Prozessor der Datenverarbeitungsvorrichtung ausgeführt werden. Es sei ferner angemerkt, dass Begriffe, wie "erste"; "zweite" etc. nicht eine Reihenfolge angeben, sondern insbesondere zur Unterscheidung zweier Elemente (z.B. Zwischendetektionssignale, Balisen, Abstände etc.) dienen, es sei denn eine solche zeitliche Reihenfolge ist explizit angegeben.

Die Merkmale der Datenverarbeitungsvorrichtungen, Schienensysteme, Verfahren und Computerprogramme sind frei miteinander kombinierbar. Insbesondere können Merkmale der Beschreibung und/oder der abhängigen Ansprüche, auch unter vollständiger oder teilweiser Umgehung von Merkmalen der unabhängigen Ansprüche, in Alleinstellung oder frei miteinander kombiniert eigenständig erfinderisch sein.

Es gibt nun eine Vielzahl von Möglichkeiten, die erfindungsgemäße Datenverarbeitungsvorrichtung, das erfindungsgemäße Verfahren, das erfindungsgemäße Computerprogramm und das Schienensystem auszugestalten und weiterzuentwickeln. Hierzu sei einerseits verwiesen auf die den unabhängigen Patentansprüchen nachgeordneten Patentansprüche, andererseits auf die Beschreibung von Ausführungsbeispielen in Verbindung mit der Zeichnung. In der Zeichnung zeigt:
- Fig. 1: eine schematische Ansicht eines Ausführungsbeispiels einer Datenverarbeitungsvorrichtung gemäß der vorliegenden Erfindung,
- Fig. 2: eine schematische Ansicht eines Ausführungsbeispiels eines Schienensystems gemäß der vorliegenden Erfindung mit einem weiteren Ausführungsbeispiel einer Datenverarbeitungsvorrichtung gemäß der vorliegenden Erfindung,
- Fig. 3: eine schematische Ansicht eines weiteren Ausführungsbeispiels eines Schienensystems gemäß der vorliegenden Erfindung mit einem weiteren Ausführungsbeispiel einer Datenverarbeitungsvorrichtung gemäß der vorliegenden Erfindung,
- Fig. 4: ein beispielhaftes Weg-Zeit-Diagramm, und
- Fig. 5: ein Diagramm eines Ausführungsbeispiels eines Verfahrens gemäß der vorliegenden Erfindung.
Nachfolgend werden für gleiche Elemente gleiche Bezugszeichen verwendet.

Die Figur 1 zeigt eine schematische Ansicht eines Ausführungsbeispiels einer Datenverarbeitungsvorrichtung 100 gemäß der vorliegenden Erfindung mit mindestens einem Prozessor 102 und mindestens einem Speichermittel 104. Der Prozessor 102 (zusammen mit dem Speichermittel) ist insbesondere eingerichtet zum Steuern und/oder Ausführen der Module 106, 108, 110, 112, 114 der Datenverarbeitungsvorrichtung 100. Die Datenverarbeitungsvorrichtung 100 dient der Verwendung in bzw. für ein (nicht gezeigtes) Schienensystem.

Die Datenverarbeitungsvorrichtung 100 umfasst mindestens ein Empfangsmodul 106 (mit geeigneter Kommunikationstechnik), das eingerichtet ist zum Empfangen eines ersten Zwischendetektionssignals von mindestens einer zwischen einem Streckenabschnittstart und einem Streckenabschnittende eines (nicht gezeigten) definierten Streckenabschnitts angeordneten (nicht gezeigten) ersten Balise bei einem Detektieren des die erste Balise überfahrenden Schienenfahrzeugs durch die erste Balise. Das Zwischendetektionssignal kann als Dateninhalt zumindest eine Information (zumindest inhärent) enthalten, dass die erste Balise durch ein Schienenfahrzeug (augenblicklich) überfahren wird. Vorzugsweise zusätzlich kann das erste Zwischendetektionssignal als Dateninhalt zumindest eine Kennung der ersten Balise enthalten. Optional kann ein Detektionszeitpunkt und/oder eine Ortsangabe der ersten Balise enthalten sein.

Darüber hinaus umfasst die Datenverarbeitungsvorrichtung 100 mindestens ein Zeitbestimmungsmodul 108, das zumindest eingerichtet ist zum Bestimmen eines ersten Zwischenzeitpunkts, an dem das Schienenfahrzeug die erste Balise passiert (hat), basierend auf dem empfangenen ersten Zwischendetektionssignal. Beispielsweise kann das Zeitbestimmungsmodul 108 eingerichtet sein zum Extrahieren des Detektionszeitpunkts aus dem ersten Zwischendetektionssignal oder zum Bestimmen des Empfangszeitpunkts des ersten Zwischendetektionssignals, um den ersten Zwischenzeitpunkt zu bestimmen. Insbesondere kann der extrahierte Detektionszeitpunkt bzw. der Empfangszeitpunkt den ersten Zwischenzeitpunkt bilden.

Ferner umfasst die Datenverarbeitungsvorrichtung 100 mindestens ein Abstandsbestimmungsmodul 112, das zumindest eingerichtet ist zum Bestimmen eines ersten Zwischenabstands zwischen der ersten Balise und dem Streckenabschnittende, basierend auf dem empfangenen ersten Zwischendetektionssignal. Beispielsweise kann das Abstandsbestimmungsmodul 112 108 eingerichtet sein zum Extrahieren der Ortsangabe der ersten Balise aus dem ersten Zwischendetektionssignal. Alternativ kann vorgesehen sein, dass das Abstandsbestimmungsmodul den ersten Zwischenabstand anhand der Positionen der ersten Balise und des Streckenabschnittsendes, die in einer Positionsdatenbank (nicht abgebildet in Figur 1) hinterlegt sind.

Die dargestellte Datenverarbeitungsvorrichtung 100 umfasst mindestens ein Geschwindigkeitsprognosemodul 110, das zumindest eingerichtet ist zum Prognostizieren mindestens einer ersten Zwischengeschwindigkeit des Schienenfahrzeugs zwischen der ersten Balise und dem Streckenabschnittende. In einem Fall kann als erste Zwischengeschwindigkeit das auf dem Streckenstück zwischen der ersten Balise und dem Streckenabschnittsende zulässige Höchstgeschwindigkeitsprofil des Schienenfahrzeugs bestimmt werden, das beispielsweise von einem Stellwerk bereitgestellt werden kann.

Die Datenverarbeitungsvorrichtung 100 umfasst mindestens ein Ausfahrtprognosemodul 114, das eingerichtet ist zum Prognostizieren mindestens eines Ausfahrtzeitpunkts des Schienenfahrzeugs, an dem das Schienenfahrzeug voraussichtlich das Streckenabschnittende erreichen wird, zumindest basierend auf dem bestimmten ersten Zwischenzeitpunkt, dem bestimmten ersten Zwischenabstand und der bestimmten ersten Zwischengeschwindigkeit. Beispielsweise kann das Ausfahrtprognosemodul 114 die Formel b) anwenden.

Die Figur 2 zeigt eine schematische Ansicht eines Ausführungsbeispiels eines Schienensystems 220 gemäß der vorliegenden Erfindung mit einem weiteren Ausführungsbeispiel einer Datenverarbeitungsvorrichtung 200 gemäß der vorliegenden Erfindung. Zur Vermeidung von Wiederholungen werden nachfolgend insbesondere hinsichtlich der Datenverarbeitungsvorrichtung 200 im Wesentlichen nur die Unterschiede zu dem vorherigen Ausführungsbeispiel beschrieben und ansonsten auf die Ausführungen zur Figur 1 verwiesen. Ferner wurde lediglich zu Gunsten einer besseren Übersicht auf die Darstellung eines Prozessors und eines Speichermittels der Datenverarbeitungsvorrichtung 200 verzichtet.

Das Schienensystem 220 umfasst eine Datenverarbeitungsvorrichtung 200 und mindestens eine zwischen einem Streckenabschnittstart 244 und einem Streckenabschnittende 246 eines definierten Streckenabschnitts 230 angeordnete erste Balise 234, wie eine Transparentdatenbalise (insbesondere eine Euro-Balise). Ferner kann das Schienensystem 220 eine der ersten Balise 234 zugeordnete Balisensteuervorrichtung 238 umfassen. Die Balisensteuervorrichtung 238 ist insbesondere eingerichtet zum Detektieren einer Anregung der ersten Balise 234 durch eine Antenne 236 des die erste Balise 234 überfahrenden Schienenfahrzeugs 232. Insbesondere kann ein (jeweiliges) Schienenfahrzeug 232 über ein sogenanntes Balise Transmission Module (BTM) verfügen, eingerichtet zum Anregen einer Balise 234, um ein Aussenden eines Balisentelegramms durch die Balise 234 zu bewirken, so dass ein Empfangen des Balisentelegramms durch das BTM erfolgen kann.

Die Anregung der ersten Balise 234 kann insbesondere eine induktive Anregung sein. Eine Anregung der ersten Balise 234 durch die Antenne 236 kann insbesondere durch Detektieren einer Änderung der Impedanz des Balisenanschlusses der ersten Balise 234 an der Balisensteuervorrichtung 238 durch die Balisensteuervorrichtung 238 erfasst werden.

Die Balisensteuervorrichtung 238 ist im vorliegenden Ausführungsbeispiel insbesondere zum Aussenden des ersten Zwischendetektionssignals (unmittelbar) bei der Detektion der Anregung der ersten Balise 234 eingerichtet. Wie zu erkennen ist, ist die Datenverarbeitungsvorrichtung 200 mittelbar, insbesondere über die Balisensteuervorrichtung 238, mit der ersten Balise 234 über ein Kommunikationsnetz 250 verbindbar.

Mit anderen Worten, die erste Balise 234 ist zumindest eingerichtet zum Bewirken eines Aussendens des ersten Zwischendetektionssignals bei einem Detektieren des eine erste Balise 234 überfahrenden Schienenfahrzeugs 232 durch die erste Balise 234.

Wie zu erkennen ist, kann das Schienensystem 220 vorzugsweise mindestens einen Einfahrtdetektor 240 und mindestens einen Ausfahrtdetektor 242 umfassen (unter Annahme einer Fahrtrichtung 252). Der Einfahrtdetektor 240 ist an dem Streckenabschnittstart 244 angeordnet bzw. definiert diesen. Der Ausfahrtdetektor 242 ist an dem Streckenabschnittende 246 angeordnet bzw. definiert diesen.

Über das mindestens eine Kommunikationsnetz 250 können die Detektoren 240, 242 und die erste Balise 234 bzw. die Balisensteuervorrichtung 238 mit der Datenverarbeitungsvorrichtung 200 verbunden sein.

Das Schienensystem 220 umfasst insbesondere ein Stellwerk 222. Das Stellwerk 222 kann die Datenverarbeitungsvorrichtung 200 umfassen bzw. durch diese gebildet sein.

Wie beschrieben wurde, umfasst die Datenverarbeitungsvorrichtung 200 zumindest ein Empfangsmodul 206, ein Zeitbestimmungsmodul 208, ein Geschwindigkeitsprognosemodul 210, ein Abstandsbestimmungsmodul 212 und ein Ausfahrtprognosemodul 214.

Optional kann die Datenverarbeitungsvorrichtung 200 eine Positionsdatenbank 224 umfassen. In der Positionsdatenbank 224 können die jeweiligen (Schienensystem- )Positionen der mindestens einen (ersten) Balise 234 und/oder des mindestens einen Einfahrtdetektors 240 (bzw. des Streckenabschnittstarts 244) und/oder des mindestens einen Ausfahrtdetektors 242 (bzw. des Streckenabschnittendes 246) gespeichert sein, jeweils zusammen mit einer (eindeutigen) Kennung der Balise 234 bzw. des Einfahrtdetektors 240 (bzw. des Streckenabschnittstarts 244) bzw. des mindestens einen Ausfahrtdetektors 242 (bzw. des Streckenabschnittendes 246). Insbesondere können entsprechende Zuordnung in einer Tabelle in der Positionsdatenbank 224 gespeichert sein. Wenn das Zwischendetektionssignal als Dateninhalt eine eindeutige Kennung enthält, kann das Abstandsbestimmungsmodul 212 die Positionsdatenbank 224 nach der empfangenen Kennung durchsuchen. Ist eine entsprechende (insbesondere identische) Kennung in der Positionsdatenbank 224 gespeichert, kann das der gespeicherten Kennung zugeordnete Positionsdatum und insbesondere das dem Streckenabschnittsende 246 (bzw. des Ausfahrtdetektors 242) zugeordnete Positionsdatum durch das Abstandsbestimmungsmodul 212 verwendet werden, insbesondere zum Bestimmen des ersten Zwischenabstands 248 zwischen der ersten Balise 234 und dem Streckenabschnittende 246. Insbesondere kann dem Abstandsbestimmungsmodul 212 das Streckenabschnittsende 246 beispielsweise aufgrund eines zuvor von dem Einfahrtdetektor 240 des definierten Streckenabschnitts 230 des empfangenen Einfahrtdetektionssignals bekannt bzw. hieraus ableitbar sein.

Ferner kann optional die Datenverarbeitungsvorrichtung 200 ein Vergleichsmodul 226 umfassen. Das Vergleichsmodul 226 ist insbesondere eingerichtet zum Vergleichen der durch den Einfahrtdetektor 240 im Rahmen eines Einfahrtdetektionssignals übertragenen Einfahrtachsanzahl mit der durch den Ausfahrtdetektor 242 im Rahmen eines Ausfahrtdetektionssignals übertragenen Ausfahrtachsanzahl. Der definierte Streckenabschnitt 230 wird insbesondere durch das Vergleichsmodul 226 als besetzt gewertet, sobald mehr Achsen in den Streckenabschnitt 230 eingezählt sind als ausgezählt, also die Einfahrtachsanzahl größer ist als die Ausfahrtachsanzahl. Ein zuvor "besetzter" Streckenabschnitt 230 wird durch das Vergleichsmodul 226 insbesondere als "frei" gemeldet, sobald die Zahl der ausgezählten Achsen identisch ist mit der Zahl der eingezählten Achsen, also die Einfahrtachsanzahl gleich der Ausfahrtachsanzahl ist.

Darüber hinaus kann die Datenverarbeitungsvorrichtung 200 optional ein Geschwindigkeitsbestimmungsmodul 228 umfassen. Das Geschwindigkeitsbestimmungsmodul 228 kann eingerichtet sein zum Bestimmen einer zweiten Zwischengeschwindigkeit des Schienenfahrzeugs 232 zwischen der ersten Balise 234 und dem Streckenabschnittstart 244, basierend auf dem bestimmten Einfahrtzeitpunkt, dem bestimmten zweiten Zwischenabstand und dem bestimmten ersten Zwischenzeitpunkt. Insbesondere kann das Abstandsbestimmungsmodul 212 eingerichtet sein zum Bestimmen des zweiten Zwischenabstands 254 zwischen dem Streckenabschnittstart 244 und der ersten Balise 234, basierend auf dem Einfahrtdetektionssignal und dem ersten Zwischendetektionssignal.

Insbesondere können aus den genannten Signalen die Positionsdaten des Streckenabschnittstarts und der ersten Balise 234 in beschriebener Weise bestimmt werden, beispielsweise unter Nutzung der Positionsdatenbank 224. Das Zeitbestimmungsmodul 208 kann eingerichtet sein zum Bestimmen des Einfahrtzeitpunkts, an dem das Schienenfahrzeug 232 den Einfahrtdetektor 240 passiert (hat), basierend auf dem empfangenen Einfahrtdetektionssignal. Insbesondere anhand der beispielhaften Formel i) kann das Geschwindigkeitsbestimmungsmodul 228 die zweite Zwischengeschwindigkeit v_{Z2} bestimmen: ${V}_{Z 2} = {A}_{Z 2} / \left({t}_{Z 1}-{t}_{E}\right)$

Hierbei ist Azz der zweite Zwischenabstand 254 und t_{E} der bestimmte Einfahrtzeitpunkt. Anschließend kann das Ausfahrtprognosemodul 214 beispielsweise die Formel c) anwenden. Auch kann eine Mittelung des zulässigen Höchstgeschwindigkeitsprofils des Schienenfahrzeugs 232 und der zweiten Zwischengeschwindigkeit erfolgen und das Ausfahrtprognosemodul 214 beispielsweise die Formel d) anwenden, um insbesondere einen weiteren (oder alternativen) Ausfahrtzeitpunkt zu bestimmen.

Die Figur 3 zeigt eine schematische Ansicht eines weiteren Ausführungsbeispiels eines Schienensystems 320 gemäß der vorliegenden Erfindung mit einem weiteren Ausführungsbeispiel einer Datenverarbeitungsvorrichtung 300 gemäß der vorliegenden Erfindung, und die Figur 4 zeigt ein beispielhaftes Weg-Zeit-Diagramm. Zur Vermeidung von Wiederholungen werden nachfolgend insbesondere hinsichtlich der Datenverarbeitungsvorrichtung 300 und des Schienensystems 320 im Wesentlichen nur die Unterschiede zu den vorherigen Ausführungsbeispielen beschrieben und ansonsten auf die Ausführungen zur Figur 1 und 2 verwiesen. Ferner wurde lediglich zu Gunsten einer besseren Übersicht auf die Darstellung eines Prozessors und eines Speichermittels der Datenverarbeitungsvorrichtung 300 verzichtet.

Wie beschrieben wurde, umfasst ein definierter Streckenabschnitt 330 einen Streckenabschnittstart 344 mit einem Einfahrtdetektor 340, insbesondere umfassend einen Achszähler, und ein Streckenabschnittende 346 mit einem Ausfahrtdetektor 342, insbesondere umfassend einen weiteren Achszähler.

Neben der ersten Balise 334 umfasst das Schienensystem 320 in dem vorliegenden Beispiel mindestens eine weitere Balise 372, 374, 376. Beispielhaft umfasst das Schienensystem 320 eine erste Balisengruppe 366, umfassend zumindest eine erste Balise 334 und eine weitere erste Balise 372, und eine zweite Balisengruppe 368, umfassend zumindest eine (erste) zweite Balise 374 und eine weitere zweite Balise 376.

Optional kann das Schienensystem 320 mindestens eine (nicht gezeigte) Balisensteuervorrichtung umfassen. Beispielsweise kann zumindest für jede Balisengruppen 366, 368 eine jeweilige Balisensteuervorrichtung vorgesehen sein. Bei Varianten der Erfindung kann auch für jede Balise 334, 372, 374, 376 eine jeweilige Balisensteuervorrichtung vorgesehen sein.

Wie ferner zu erkennen ist, können ein Kommunikationsnetz 350 und ein Stellwerk 322 mit einer Datenverarbeitungsvorrichtung 300 vorgesehen sein. Wie bereits beschrieben wurde, kann die Datenverarbeitungsvorrichtung 300 ein Empfangsmodul 306, ein Zeitbestimmungsmodul 308, ein Geschwindigkeitsprognosemodul 310, ein Abstandsbestimmungsmodul 312 und ein Ausfahrtprognosemodul 314 umfassen. Beispielhaft umfasst die Datenverarbeitungsvorrichtung 300 ferner eine Positionsdatenbank 324, ein Vergleichsmodul 326 und ein Geschwindigkeitsbestimmungsmodul 328.

Das Empfangsmodul 306 kann eingerichtet sein zum Empfangen (zusätzlich zu dem ersten Zwischendetektionssignal) eines weiteren ersten Zwischendetektionssignals von der zwischen dem Streckenabschnittstart 344 und dem Streckenabschnittende 346 des definierten Streckenabschnitts 330 und benachbart (z.B. mit einem Abstand zwischen 1 cm und 500 cm) zu der ersten Balise 334 angeordneten weiteren ersten Balise 372 bei einem Detektieren des die weitere erste Balise 372 überfahrenden Schienenfahrzeugs 332 durch die weitere erste Balise 372.

Das Zeitbestimmungsmodul 308 kann eingerichtet sein zum Bestimmen (zusätzlich zu dem ersten Zwischenzeitpunkt) eines weiteren ersten Zwischenzeitpunkts, an dem das Schienenfahrzeug 332 die weitere erste Balise 372 passiert (hat), basierend auf dem empfangenen weiteren ersten Zwischendetektionssignal (in analoger Weise zu dem ersten Zwischenzeitpunkt).

Das Abstandsbestimmungsmodul 312 kann eingerichtet sein zum Bestimmen (zusätzlich zu dem ersten Zwischenabstand) eines Balisenabstands zwischen der ersten Balise 334 und der weiteren ersten Balise 372. Dieser Balisenabstand kann beispielsweise aus der in der Positionsdatenbank 324 gespeicherten Informationen bekannt bzw. bestimmbar sein.

Das Geschwindigkeitsbestimmungsmodul 328 kann eingerichtet sein zum Bestimmen einer Balisengeschwindigkeit des Schienenfahrzeugs 332 zwischen der ersten Balise 334 und der weiteren ersten Balise 372, basierend auf dem bestimmten Balisenabstand und dem bestimmte ersten Zwischenzeitpunkt und dem bestimmten weiteren ersten Zwischenzeitpunkt. Insbesondere anhand der Formel j) kann das Geschwindigkeitsbestimmungsmodul 228 die zweite Zwischengeschwindigkeit bestimmen: ${V}_{B} = {A}_{B} / \left({t}_{Z 1 _ 2}-{t}_{Z 1 _ 1}\right)$

Hierbei ist A_{B} der Balisenabstand, t_{Z1_1} der ersten Zwischenzeitpunkt und t_{Z1_2} der weitere erste Zwischenzeitpunkt.

Das Geschwindigkeitsprognosemodul 310 kann eingerichtet sein zum Prognostizieren der mindestens einen ersten Zwischengeschwindigkeit des Schienenfahrzeugs 332 als Balisengeschwindigkeit. Insbesondere kann das Ausfahrtprognosemodul 314 die Formel e) anwenden. Auch kann eine Mittelung der Balisengeschwindigkeit und der zweiten Geschwindigkeit und/oder des zulässigen Höchstgeschwindigkeitsprofils erfolgen.

Das Empfangsmodul 306 kann (zusätzlich) eingerichtet sein zum Empfangen mindestens eines zweiten Zwischendetektionssignals von zumindest der mindestens einen zwischen der ersten Balise 334 und dem Streckenabschnittende 346 des definierten Streckenabschnitts 330 angeordneten zweiten Balise 374 bei einem Detektieren des die zweite Balise 374 überfahrenden Schienenfahrzeugs 332 durch die zweite Balise 374. Bei Varianten der Erfindung kann eine zweite Balisengruppe 368, wie dargestellt, vorgesehen sein und insbesondere eine zweite Balisengeschwindigkeit bestimmt werden, in analoger Weise zur ersten Balisengeschwindigkeit.

Das Zeitbestimmungsmodul 308 kann (zusätzlich) eingerichtet sein zum Bestimmen eines zweiten Zwischenzeitpunkts, an dem das Schienenfahrzeug 332 die zweite Balise 374 passiert (hat), basierend auf dem empfangenen zweiten Zwischendetektionssignal (insbesondere in analoger Weise zum Bestimmen des ersten Zwischenzeitpunkts).

Das Geschwindigkeitsprognosemodul 310 kann (zusätzlich) eingerichtet sein zum Prognostizieren mindestens einer dritten Zwischengeschwindigkeit des Schienenfahrzeugs 332 zwischen der zweiten Balise 374 und dem Streckenabschnittende 346. Das Abstandsbestimmungsmodul 312 kann (zusätzlich) eingerichtet sein zum Bestimmen eines zweiten Zwischenabstands zwischen der zweiten Balise 374 und dem Streckenabschnittende 346, basierend auf dem empfangenen zweiten Zwischendetektionssignal. Beispielsweise kann das Abstandsbestimmungsmodul 312 hierzu auf die Positionsdatenbank 324 zugreifen, wie bereits beschrieben wurde.

Das Ausfahrtprognosemodul 314 kann (zusätzlich) eingerichtet sein zum Prognostizieren des mindestens einen (aktualisierten) Ausfahrtzeitpunkts, zumindest basierend auf dem bestimmten zweiten Zwischenzeitpunkt, dem bestimmten zweiten Zwischenabstand 254 und der bestimmten dritten Zwischengeschwindigkeit.

Beispielsweise kann die Formel g) von dem Ausfahrtprognosemodul 314 angewendet werden.

Der mindestens eine bestimmte (aktualisierte) Ausfahrtzeitpunkt kann durch ein optionales Ausgabemodul 360 (z.B. eine Nutzerschnittstelle oder ein Sender) der Datenverarbeitungsvorrichtung 300 ausgegeben werden.

Die Datenverarbeitungsvorrichtung 300 kann optional mindestens ein Änderungsmodul 362 umfassen. Das Änderungsmodul 362 kann eingerichtet sein zum Ändern einer Fahrteinstellung eines weiteren (nicht gezeigten) Streckenabschnitts des Schienensystems 320, basierend auf dem mindestens einen prognostizierten (aktualisierten) Ausfahrtzeitpunkt. Beispielsweise kann aufgrund des bei der Einfahrt des ersten Schienenfahrzeug 332 in den definierten Streckenabschnitt 330 prognostizierten Ausfahrtzeitpunkt (auch als ursprünglicher Ausfahrtzeitpunkt bezeichnet) ein Einfahren in einen (in Fahrtrichtung 352) nachfolgenden weiteren Streckenabschnitt für ein weiteres (nicht gezeigtes) Schienenfahrzeug gesperrt bzw. blockiert sein. Aufgrund eines prognostizierten (aktualisierten) Ausfahrtzeitpunkts, der beispielsweise von dem ursprünglichen Ausfahrtzeitpunkt nach später abweicht, kann das Änderungsmodul 362 die (bisherige) Fahrteinstellung für den weiteren Streckenabschnitt für das weitere Schienenfahrzeug ändern und insbesondere freigeben.

Darüber hinaus kann die Datenverarbeitungsvorrichtung 300 mindestens ein optionales Aktualisierungsmodul 364 umfassen. Das Aktualisierungsmodul 364 kann eingerichtet sein zum Aktualisieren eines (nicht gezeigten) Fahrgastinformationssystems des Schienensystems 320, basierend auf dem mindestens einen prognostizierten (aktualisierten) Ausfahrtzeitpunkt.

Die Funktionsweise der Datenverarbeitungsvorrichtung der Figur 3 wird beispielhaft anhand des in Figur 4 gezeigten Diagramms näher erläutert. Mit A ist hierbei der Abstand bzw. die Fahrtstrecke bezeichnet, mit t die Zeit und mit der Kurve 480 der tatsächliche und beispielhafte Fahrtverlauf des Schienenfahrzeugs.

Zum Zeitpunkt tₑᵢₙ wird an der Position ED1 des Einfahrtdetektors ein Einfahren eines Schienenfahrzeugs detektiert bzw. erfasst. Bei einem Erreichen der Position B1 der ersten Balise wird zum ersten Zwischendetektionszeitpunkt t_{Z1} ein Überfahren der ersten Balise detektiert, wie bereits beschrieben wurde.

Mit t_{APu} ist der ursprüngliche Ausfahrtzeitpunkt bezeichnet, basierend auf dem zulässigen Höchstgeschwindigkeitsprofil des definierten Streckenabschnitts. Zum ersten Zwischendetektionszeitpunkt t_{Z1} kann als aktualisierter Ausfahrtzeitpunkt der ursprüngliche Ausfahrtzeitpunkt t_{APu} prognostiziert werden, da vorliegend insbesondere die tatsächliche Geschwindigkeit des Schienenfahrzeugs zwischen der ersten Balise und dem Streckenabschnittstart dem zulässigen Höchstgeschwindigkeitsprofil entspricht.

Wie beispielhaft dargestellt ist, weicht auf dem Streckenstück zwischen der ersten Balise und der zweiten Balise die tatsächliche Geschwindigkeit des Schienenfahrzeugs von dem zulässigen Höchstgeschwindigkeitsprofil nach unten ab. Insbesondere kann das Schienenfahrzeug vorübergehend gestanden haben. Bei einem Erreichen der Position B2 der zweiten Balise wird zum zweiten Zwischendetektionszeitpunkt tzz ein Überfahren der zweiten Balise detektiert, wie bereits beschrieben wurde. Wie ebenfalls bereits beschrieben wurde, kann unmittelbar nach einem Detektieren des Überfahrens der zweiten Balise durch die Datenverarbeitungsvorrichtung mindestens ein aktualisierter Ausfahrtzeitpunkt prognostiziert werden, vorzugsweise eine Mehrzahl von aktualisierten Ausfahrtzeitpunkten:
- Es kann die erlaubte Maximalgeschwindigkeit bzw. das zulässige Höchstgeschwindigkeitsprofil herangezogen werden. Dies führt zum aktualisierten Ausfahrtzeitpunkten t_{akt_P1}
- Es kann die durchschnittliche Geschwindigkeit zwischen den Erfassungszeitpunkten (B1, t_{Z11}) und (B2, t_{Z2}) herangezogen werden. Dies führt zu dem Ausfahrtzeitpunkt t_{akt_P2}.
- Ist an der Position B2 eine zweite Balisengruppe aus zwei oder mehr Balisen verlegt, wie in Figur 3 dargestellt, kann durch Auswertung der Zeitdifferenz zwischen den Impedanzsenkungen der einzelnen Balisen der zweiten Balisengruppe und des bekannten Abstands der einzelnen Balissen die Ist-Geschwindigkeit bzw. die zweite Balisengeschwindigkeit des Schienenfahrzeugs (zumindest annäherungsweise) bestimmt werden, wie beschrieben wurde. Mit dieser kann dann der aktualisierte Ausfahrtzeitpunkt t_{akt_P3} prognostiziert werden.

Eine Kombination der drei Prognosevarianten ist denkbar.

Die tatsächliche Verspätung des Schienenfahrzeugs zum Ausfahrtzeitpunkt t_{tat_AP} beträgt somit mindestens die Differenz aus t_{akt_P1} - t_{APu} und ist der Datenverarbeitungsvorrichtung, insbesondere des Stellwerks, bereits zum Zeitpunkt t_{Z2} bekannt.

Die Figur 5 zeigt ein Diagramm eines Ausführungsbeispiels eines Verfahrens gemäß der vorliegenden Erfindung. Das Verfahren ist insbesondere ein computerimplementiertes Verfahren, das durch eine Datenverarbeitungsvorrichtung, beispielsweise nach Figur 1, 2 und/oder 3, in einem Schienensystem, beispielsweise nach Figur 2 und/oder 3, ausgeführt werden kann.

In einem ersten Schritt 501 erfolgt ein Empfangen, durch mindestens ein Empfangsmodul einer Datenverarbeitungsvorrichtung, eines ersten Zwischendetektionssignals von mindestens einer zwischen einem Streckenabschnittstart und einem Streckenabschnittende eines definierten Streckenabschnitts angeordneten ersten Balise bei einem Detektieren des die erste Balise überfahrenden Schienenfahrzeugs durch die erste Balise, wie bereits beschrieben wurde.

Die Schritte 503, 505 und 507 können im Wesentlichen parallel durchgeführt werden, aber auch zumindest teilweise sequenziell.

In dem Schritt 503 erfolgt ein Bestimmen, durch mindestens ein Zeitbestimmungsmodul der Datenverarbeitungsvorrichtung, eines ersten Zwischenzeitpunkts, an dem das Schienenfahrzeug die erste Balise passiert, basierend auf dem empfangenen ersten Zwischendetektionssignal, wie bereits beschrieben wurde.

In dem Schritt 505 erfolgt ein Prognostizieren, durch mindestens ein Geschwindigkeitsprognosemodul der Datenverarbeitungsvorrichtung, mindestens einer ersten Zwischengeschwindigkeit des Schienenfahrzeugs zwischen der ersten Balise und dem Streckenabschnittende, wie bereits beschrieben wurde.

In dem Schritt 507 erfolgt ein Bestimmen, durch mindestens ein Abstandsbestimmungsmodul der Datenverarbeitungsvorrichtung, eines ersten Zwischenabstands zwischen der ersten Balise und dem Streckenabschnittende, basierend auf dem empfangenen ersten Zwischendetektionssignal, wie bereits beschrieben wurde.

In einem Schritt 509 erfolgt ein Prognostizieren, durch mindestens ein Ausfahrtprognosemodul der Datenverarbeitungsvorrichtung, eines Ausfahrtzeitpunkts des Schienenfahrzeugs, an dem das Schienenfahrzeug voraussichtlich das Streckenabschnittende erreichen wird, zumindest basierend auf dem bestimmten ersten Zwischenzeitpunkt, dem bestimmten ersten Zwischenabstand und der bestimmten ersten Zwischengeschwindigkeit, wie bereits beschrieben wurde.

### Bezugszeichenliste:

- 100: Datenverarbeitungsvorrichtung
- 102: Prozessor
- 104: Speichermittel
- 106: Empfangsmodul
- 108: Zeitbestimmungsmodul
- 110: Geschwindigkeitsprognosemodul
- 112: Abstandsbestimmungsmodul
- 114: Ausfahrtprognosemodul
- 200: Datenverarbeitungsvorrichtung
- 206: Empfangsmodul
- 208: Zeitbestimmungsmodul
- 210: Geschwindigkeitsprognosemodul
- 212: Abstandsbestimmungsmodul
- 214: Ausfahrtprognosemodul
- 220: Schienensystem
- 222: Stellwerk
- 224: Positionsdatenbank
- 226: Vergleichsmodul
- 228: Geschwindigkeitsbestimmungsmodul
- 230: Streckenabschnitt
- 232: Schienenfahrzeug
- 234: erste Balise
- 236: Antenne
- 238: Balisensteuervorrichtung
- 240: Einfahrtdetektor
- 242: Ausfahrtdetektor
- 244: Streckenabschnittstart
- 246: Streckenabschnittende
- 248: Zwischenabstand
- 250: Kommunikationsnetz
- 252: Fahrtrichtung
- 254: Zwischenabstand
- 300: Datenverarbeitungsvorrichtung
- 306: Empfangsmodul
- 308: Zeitbestimmungsmodul
- 310: Geschwindigkeitsprognosemodul
- 312: Abstandsbestimmungsmodul
- 314: Ausfahrtprognosemodul
- 320: Schienensystem
- 322: Stellwerk
- 324: Positionsdatenbank
- 326: Vergleichsmodul
- 328: Geschwindigkeitsbestimmungsmodul
- 330: Streckenabschnitt
- 332: Schienenfahrzeug
- 334: erste Balise
- 340: Einfahrtdetektor
- 342: Ausfahrtdetektor
- 344: Streckenabschnittstart
- 346: Streckenabschnittende
- 350: Kommunikationsnetz
- 352: Fahrtrichtung
- 360: Ausgabemodul
- 362: Änderungsmodul
- 364: Aktualisierungsmodul
- 366: erste Balisengruppe
- 368: zweite Balisengruppe
- 372: weitere erste Balise
- 374: zweite Balise
- 376: weitere zweite Balise
- 480: tatsächlicher Fahrtverlauf des Schienenfahrzeugs
- 501: Empfangen eines ersten Zwischendetektionssignals
- 503: Bestimmen eines ersten Zwischenzeitpunkts
- 505: Prognostizieren einer ersten Zwischengeschwindigkeit
- 507: Bestimmen eines ersten Zwischenabstands
- 509: Prognostizieren eines Ausfahrtzeitpunkts

## Patentansprüche

1. Datenverarbeitungsvorrichtung (100, 200, 300) für ein Schienensystem (220, 320), umfassend:
- mindestens ein Empfangsmodul (106, 206, 306) eingerichtet zum Empfangen (501) eines ersten Zwischendetektionssignals von mindestens einer zwischen einem Streckenabschnittstart (244, 344) und einem Streckenabschnittende (246, 346) eines definierten Streckenabschnitts (230, 330) angeordneten ersten Balise (234, 334) bei einem Detektieren eines die erste Balise (234) überfahrenden Schienenfahrzeugs (232, 332) durch die erste Balise (234, 334),
- mindestens ein Zeitbestimmungsmodul (108, 208, 308), zumindest eingerichtet zum Bestimmen (502) eines ersten Zwischenzeitpunkts, an dem das Schienenfahrzeug (232, 332) die erste Balise (234, 334) passiert, basierend auf dem empfangenen ersten Zwischendetektionssignal,
- mindestens ein Abstandsbestimmungsmodul (121, 212, 312), zumindest eingerichtet zum Bestimmen (507) eines ersten Zwischenabstands (248) zwischen der ersten Balise (234, 334) und dem Streckenabschnittende (246, 346), basierend auf dem empfangenen ersten Zwischendetektionssignals,
- mindestens ein Geschwindigkeitsprognosemodul (110, 210, 310), zumindest eingerichtet zum Prognostizieren (505) mindestens einer ersten Zwischengeschwindigkeit des Schienenfahrzeugs (232, 332) zwischen der ersten Balise (234, 334) und dem Streckenabschnittende (246, 346),
- mindestens ein Ausfahrtprognosemodul (114, 214, 314), eingerichtet zum Prognostizieren (509) mindestens eines Ausfahrtzeitpunkts des Schienenfahrzeugs (232, 332), an dem das Schienenfahrzeug (232, 332) voraussichtlich das Streckenabschnittende (246, 346) erreichen wird, zumindest basierend auf dem bestimmten ersten Zwischenzeitpunkt, dem bestimmten ersten Zwischenabstand (248) und der bestimmten ersten Zwischengeschwindigkeit.

2. Datenverarbeitungsvorrichtung (100, 200, 300) nach Anspruch 1, **dadurch gekennzeichnet, dass**
- das Geschwindigkeitsprognosemodul (110, 210, 310) eingerichtet ist zum Prognostizieren (501) der mindestens einen ersten Zwischengeschwindigkeit des Schienenfahrzeugs (232, 332) als ein zwischen der ersten Balise (234, 334) und dem Streckenabschnittsende (246, 346) zulässiges Höchstgeschwindigkeitsprofil des Schienenfahrzeugs (232, 332).

3. Datenverarbeitungsvorrichtung (100, 200, 300) nach Anspruch 1 oder 2,
**dadurch gekennzeichnet, dass**
- das Empfangsmodul (106, 206, 306) eingerichtet ist zum Empfangen eines Einfahrtdetektionssignals von einem an dem Streckenabschnittstart (244, 344) des definierten Streckenabschnitts (230, 330) angeordneten Einfahrtdetektor (240, 340) bei einem Detektieren des den Einfahrtdetektor (240, 340) überfahrenden Schienenfahrzeugs (232, 332) durch den Einfahrtdetektor (240, 340),
- das Abstandsbestimmungsmodul (112, 212, 312) eingerichtet zum Bestimmen eines zweiten Zwischenabstands (254) zwischen der ersten Balise (234, 334) und dem Streckenabschnittstart (244, 344), basierend auf dem empfangenen Einfahrtdetektionssignal,
- das Zeitbestimmungsmodul (108, 208, 308) eingerichtet ist zum Bestimmen eines Einfahrtzeitpunkts, an dem das Schienenfahrzeug (232, 332) den Einfahrtdetektor (240, 340) passiert, basierend auf dem empfangenen Einfahrtdetektionssignal, und
- mindestens ein Geschwindigkeitsbestimmungsmodul (128, 228, 328), eingerichtet zum Bestimmen einer zweiten Zwischengeschwindigkeit des Schienenfahrzeugs (232, 332) zwischen dem Streckenabschnittstart (244, 344) und der ersten Balise (234), basierend auf dem bestimmten Einfahrtzeitpunkt, dem bestimmten zweiten Zwischenabstand (254) und dem bestimmten ersten Zwischenzeitpunkt.

4. Datenverarbeitungsvorrichtung (100, 200, 300) nach Anspruch 3, **dadurch gekennzeichnet, dass**
- das Geschwindigkeitsprognosemodul (110, 210, 310) eingerichtet ist zum Prognostizieren (501) der mindestens einen ersten Zwischengeschwindigkeit des Schienenfahrzeugs (232, 332) als die bestimmte zweite Zwischengeschwindigkeit des Schienenfahrzeugs (232, 332).

5. Datenverarbeitungsvorrichtung (100, 200, 300) nach Anspruch 3 oder 4, **dadurch gekennzeichnet, dass**
- das Geschwindigkeitsprognosemodul (110, 210, 310) eingerichtet ist zum Prognostizieren (501) der mindestens einen ersten Zwischengeschwindigkeit des Schienenfahrzeugs (232, 332) als eine erste gemittelte Zwischengeschwindigkeit, basierend auf dem bestimmten zulässigen Höchstgeschwindigkeitsprofil des Schienenfahrzeugs und der bestimmten zweiten Zwischengeschwindigkeit.

6. Datenverarbeitungsvorrichtung (100, 200, 300) nach einem der vorherigen Ansprüche, **dadurch gekennzeichnet, dass**
- das Empfangsmodul eingerichtet ist zum Empfangen eines weiteren ersten Zwischendetektionssignals von zumindest einer zwischen dem Streckenabschnittstart (244, 344) und dem Streckenabschnittende (246, 346) des definierten Streckenabschnitts (230, 330) und benachbart zu der ersten Balise (234, 334) angeordneten weiteren ersten Balise (372) bei einem Detektieren des die weitere erste Balise (372) überfahrenden Schienenfahrzeugs (232, 332) durch die weitere erste Balise (372),
- das Zeitbestimmungsmodul (108, 208, 308)eingerichtet ist zum Bestimmen eines weiteren ersten Zwischenzeitpunkts, an dem das Schienenfahrzeug (232, 332) die weitere erste Balise (372) passiert, basierend auf dem empfangenen weiteren ersten Zwischendetektionssignal,
- mindestens ein Abstandsbestimmungsmodul (112, 212, 312), zumindest eingerichtet zum Bestimmen eines Balisenabstands zwischen der ersten Balise (234, 334) und der weiteren ersten Balise (372) , basierend auf dem empfangenen weiteren ersten Zwischendetektionssignal, und
- mindestens ein Geschwindigkeitsbestimmungsmodul (128, 228, 328), eingerichtet zum Bestimmen einer Balisengeschwindigkeit des Schienenfahrzeugs (232, 332) zwischen der ersten Balise (234, 334) und der weiteren ersten Balise (372), basierend auf dem bestimmte ersten Zwischenzeitpunkt, dem bestimmten weiteren ersten Zwischenzeitpunkt dem bestimmten Balisenabstand.

7. Datenverarbeitungsvorrichtung (100, 200, 300) nach Anspruch 6, **dadurch gekennzeichnet, dass**
- das Geschwindigkeitsprognosemodul (110, 210, 310)eingerichtet ist zum Prognostizieren der mindestens einen ersten Zwischengeschwindigkeit des Schienenfahrzeugs (232, 332) als die bestimmte Balisengeschwindigkeit.

8. Datenverarbeitungsvorrichtung (100, 200, 300) nach Anspruch 3 und 6, **dadurch gekennzeichnet, dass**
- das Geschwindigkeitsprognosemodul (110, 210, 310) eingerichtet ist zum Prognostizieren (501) der mindestens einen ersten Zwischengeschwindigkeit des Schienenfahrzeugs (232, 322) als eine zweite gemittelte Geschwindigkeit, basierend der Balisengeschwindigkeit und der zweiten Zwischengeschwindigkeit.

9. Datenverarbeitungsvorrichtung (100, 200, 300) nach einem der vorherigen Ansprüche, **dadurch gekennzeichnet, dass**
- das Empfangsmodul (106, 206, 306)eingerichtet ist zum Empfangen eines zweiten Zwischendetektionssignals von zumindest mindestens einer zwischen der ersten Balise (234, 334) und dem Streckenabschnittende (246, 346) des definierten Streckenabschnitts (230, 330) angeordneten zweiten Balise (374) bei einem Detektieren des die zweite Balise (374) überfahrenden Schienenfahrzeugs (232, 332) durch die zweite (374) Balise,
- das Zeitbestimmungsmodul (108, 208, 308) eingerichtet ist zum Bestimmen eines zweiten Zwischenzeitpunkts, an dem das Schienenfahrzeug (232, 332) die zweite Balise (374) passiert, basierend auf dem empfangenen zweiten Zwischendetektionssignal,
- das Abstandsbestimmungsmodul (112, 212, 312) eingerichtet ist zum Bestimmen eines zweiten Zwischenabstands zwischen der zweiten Balise (374) und dem Streckenabschnittende (246, 346), basierend auf dem empfangenen zweiten Zwischendetektionssignal,
- das Geschwindigkeitsprognosemodul (110, 210, 310) eingerichtet ist zum Prognostizieren mindestens einer dritten Zwischengeschwindigkeit des Schienenfahrzeugs (232, 332) zwischen der zweiten Balise (374) und dem Streckenabschnittende, und
- das Ausfahrtprognosemodul (114, 214, 314) eingerichtet ist zum Prognostizieren des mindestens einen Ausfahrtzeitpunkts, zumindest basierend auf dem bestimmten zweiten Zwischenzeitpunkt, dem bestimmten zweiten Zwischenabstand (254) und der bestimmten dritten Zwischengeschwindigkeit.

10. Datenverarbeitungsvorrichtung (100, 200, 300) nach einem der vorherigen Ansprüche, **dadurch gekennzeichnet, dass**
- die Datenverarbeitungsvorrichtung (100, 200, 300) mindestens ein Ausgabemodul (360) umfasst, eingerichtet zum Ausgeben des mindestens einen prognostizierten Ausfahrtzeitpunkts, insbesondere einer Mehrzahl von prognostizierten Ausfahrtzeitpunkten.

11. Datenverarbeitungsvorrichtung (100, 200, 300) nach einem der vorherigen Ansprüche, **dadurch gekennzeichnet, dass**
- die Datenverarbeitungsvorrichtung (100, 200, 300) mindestens ein Änderungsmodul (362) umfasst, eingerichtet zum Ändern einer Fahrteinstellung eines weiteren Streckenabschnitts des Schienensystems (220, 320), basierend auf dem mindestens einen prognostizierten Ausfahrtzeitpunkt.

12. Datenverarbeitungsvorrichtung (100, 200, 300) nach einem der vorherigen Ansprüche, **dadurch gekennzeichnet, dass**
- die Datenverarbeitungsvorrichtung (100, 200, 300) mindestens ein Aktualisierungsmodul (364) umfasst, eingerichtet zum Aktualisieren eines Fahrgastinformationssystems des Schienensystems (220, 320), basierend auf dem mindestens einen prognostizierten Ausfahrtzeitpunkt.

13. Schienensystem (220, 320), umfassend:
- eine Datenverarbeitungsvorrichtung (100, 200, 300) nach einem der vorherigen Ansprüche, und
- mindestens eine erste zwischen einem Streckenabschnittstart (244, 344) und einem Streckenabschnittende (246, 346) eines definierten Streckenabschnitts (230, 330) angeordneten ersten Balise (234, 334), eingerichtet zumindest zum Bewirken eines Aussendens eines ersten Zwischendetektionssignals bei einem Detektieren des eine erste Balise (234, 334) überfahrenden Schienenfahrzeugs (232, 332) durch die erste Balise (234, 334).

14. Verfahren, insbesondere computerimplementiertes Verfahren, umfassend:
- Empfangen (501), durch mindestens ein Empfangsmodul (106, 206, 306) einer Datenverarbeitungsvorrichtung (100, 200, 300), eines ersten Zwischendetektionssignals von mindestens einer zwischen einem Streckenabschnittstart (244, 344) und einem Streckenabschnittende (246, 346) eines definierten Streckenabschnitts (230, 330) angeordneten ersten Balise (234, 334) bei einem Detektieren des die erste Balise (234, 334) überfahrenden Schienenfahrzeugs (232, 332) durch die erste Balise (234, 334),
- Bestimmen (502), durch mindestens ein Zeitbestimmungsmodul (108, 208, 308) der Datenverarbeitungsvorrichtung (100, 200, 300), eines ersten Zwischenzeitpunkts, an dem das Schienenfahrzeug (232, 332) die erste Balise (234, 334) passiert, basierend auf dem empfangenen ersten Zwischendetektionssignal,
- Bestimmen (507), durch mindestens ein Abstandsbestimmungsmodul (121, 212, 312) der Datenverarbeitungsvorrichtung (100, 200, 300), eines ersten Zwischenabstands (254) zwischen der ersten Balise (234, 334) und dem Streckenabschnittende (246, 346), basierend auf dem empfangenen ersten Zwischendetektionssignal,
- Prognostizieren (505), durch mindestens ein Geschwindigkeitsprognosemodul (110, 210,310) der Datenverarbeitungsvorrichtung (100, 200, 300), mindestens einer ersten Zwischengeschwindigkeit des Schienenfahrzeugs (232, 332) zwischen der ersten Balise (234, 334) und dem Streckenabschnittende, und
- Prognostizieren (509), durch mindestens ein Ausfahrtprognosemodul (114, 214, 314) der Datenverarbeitungsvorrichtung (100, 200, 300), eines Ausfahrtzeitpunkts des Schienenfahrzeugs (232, 332), an dem das Schienenfahrzeug (232, 332) voraussichtlich das Streckenabschnittende (246, 346) erreichen wird, zumindest basierend auf dem ersten Zwischenzeitpunkt, dem ersten Zwischenabstand (248) und der ersten Zwischengeschwindigkeit.

15. Computerprogramm, umfassend Befehle, die bei der Ausführung des Computerprogramms durch mindestens einen Prozessor (102) einer Datenverarbeitungsvorrichtung (100, 200, 300) diesen veranlassen, das zuvor beschriebene Verfahren auszuführen und/oder zu steuern.
